# EUROPÄISCHE PATENTSCHRIFT

(11) **EP 2 106 483 B1**
(45) Veröffentlichungstag und Bekanntmachung des Hinweises auf die Patenterteilung: **16.03.2016**
(21) Anmeldenummer: 07857929.9
(22) Anmeldetag: 20.12.2007
(51) Int. Cl.: D21F 5/18, D21F 5/20, D21F 9/00, D21F 11/14

(54) **VERFAHREN UND VORRICHTUNG ZUR TROCKNUNG EINER FASERSTOFFBAHN**
METHOD AND APPARATUS FOR DRYING A FIBROUS MATERIAL WEB
PROCÉDÉ ET DISPOSITIF DE SÉCHAGE D'UNE BANDE DE MATIÈRE FIBREUSE

(30) Priorität: 22.12.2006 DE 102006062235
(43) Veröffentlichungstag der Anmeldung: 07.10.2009
(73) Patentinhaber: Voith Patent GmbH, 89522 Heidenheim (DE)
(72) Erfinder: DA SILVA, Luiz Carlos, 13230-000 Campo Limpo (BR); SCHERB, Thomas, Sao Paolo-SP (BR); PARUCKER, Ronaldo, 215300 Kunshan, Jiangsu Province (CN); RIZZATTO, Oswaldir, 02995-000 Sao Paulo (BR)
(86) Internationale Anmeldenummer: PCT/EP2007/064308
(87) Internationale Veröffentlichungsnummer: WO 2008/077874

(56) Entgegenhaltungen:
- EP-A- 1 852 551
- WO-A-2005/073461
- WO-A-2005/075737
- DE-B1- 2 802 156

## Beschreibung

Die Erfindung betrifft ein Verfahren zur Trocknung einer Faserstoffbahn, insbesondere Papier-, Karton- oder Tissuebahn, bei dem die laufende Faserstoffbahn im Bereich einer vorangehenden vorgebbaren Trocknungszone mit Heißluft aus einer Heißlufthaube beaufschlagt und im Anschluss an die Trocknungszone einem nachgeordneten Yankee-Zylinder, zugeführt wird, dem eine weitere Haube zugeordnet ist und in dessen Bereich die Faserstoffbahn weiter getrocknet wird und wobei die Heißluft für die der vorangehenden Trocknungszone zugeordnete Heißlufthaube zumindest teilweise der Abluft der dem nachgeordneten Yankee-Zylinder zugeordneten Haube entnommen wird und die Trocknungszone, im Wesentlichen durch den Bereich definiert ist, in dem die Faserstoffbahn mit Heißluft beaufschlagt wird, Sie betrifft ferner eine entsprechende Maschine zur Herstellung einer Faserstoffbahn, insbesondere Papier-, Karton- oder Tissuebahn.

In der WO 2005/075737 A1 ist bereits ein Verfahren beschrieben, das der Herstellung einer voluminösen Tissuebahn dient und bei dem eine so genannte Bandpresse in Verbindung mit einer Heißlufthaube oder alternativ einer Dampfhaube zur Entwässerung der Faserstoffbahn bis zu einem bestimmten Trockengehalt eingesetzt wird. Bei Tissue-Maschinen ist es wichtig, den Energieverbrauch insbesondere während des Trocknungsprozesses zur Erzielung eines vorgebbaren Trockengehalts zu reduzieren. Andererseits besteht ein Bedarf an einer Erhöhung des Trockengehalts bei geringem Energieaufwand.

Das Dokument DE 2802156 B1 offenbart eine Trocknungsanlage einer Papiermaschine mit einem innenbeheizten Trockerizytinder, sowie einer als Saugwalze ausgebildeten Anpresswalze. Die Anpresswalze dient zur Übergabe einer Papierbahn von einem über die Walze geführten Filzband auf die Oberfläche des Trockenzylinders. Im Saugbereich der Saugwalze ist eine Vorrichtung zur Zufuhr eines erwärmten gasförmigen Mediums zur Erwärmung der Papierbahn vorgesehen. Das Medium kann aus der Abluft einer dem Trockenzylinder zugeordneten Haube bestehen.

Im Dokument WO 2005/073461 ist ein Verfahren zur Herstellung von durchströmgetrockneten Tissuebahnen beschrieben. Die Tissuebahnen werden durch einen Durchströmtrockenzylinder getrocknet. Dabei ist vorgesehen, den Trockengehalt der Tissuebahn vor dem Durchströmtrockenzylinder quer zur Mäschinenlaufrichtung zu profilieren. Zur Profilierung kann feuchte Abluft verwendet werden.

Der Erfindung liegt die Aufgabe zugrunde, ein verbessertes Verfahren sowie eine verbesserte Maschine der eingangs genannten Art anzugeben, bei denen der Trocknungsprozess, vorzugsweise für das eingangs genannte Verfahren zur Herstellung einer Tissuebahn, insbesondere im Hinblick auf den Energiebedarf für die Entwässerung der Faserstoffbahn optimiert ist.

Bezüglich des Verfahrens wird diese Aufgabe erfindungsgemäß dadurch gelöst, dass die Faserstoffbahn innerhalb der Trocknungszone zumindest bereichsweise mit Dampf beaufschlagt wird und dass die Faserstoffbahn in Bahnlaufrichtung betrachtet zumindest am Anfang der Trocknungszone zur Erzielung eines hohen Trockengehaltsgewinns mit Dampf beaufschlagt wird.

Vorteilhafterweise kann der der vorangehenden Trocknungszone zugeordneten Heißlufthaube Trocknungsluft aus einer getrennten Trocknungsluftquelle zugeführt und diese der Heißlufthaube zugeführte Trocknungsluft insbesondere mittels eines Wärmetauschers durch Heißluft erhitzt werden, die der dem Trockenzylinder zugeordneten Haube bzw. deren Abluft entnommen wird.

Indem die Heißluft für die Heißlufthaube der vorangehenden Trocknungszone zumindest teilweise der dem Trockenzylinder bzw. dessen Abluft entnommen wird, wird entsprechend Energie zurückgewonnen. Eine solche Energierückgewinnung ist möglich, da die Temperatur der Abluft einer solchen beispielsweise einem Yankee-Zylinder zugeordneten Haube sehr viel höher ist als die Temperatur, die für die Heißluft zur Versorgung der Heißlufthaube der vorangehenden Trocknungszone erforderlich ist. So kann die Temperatur der der Haube eines Trockenzylinders wie insbesondere eines Yankee-Zylinders entnommenen Heißluft beispielsweise etwa 300°C betragen.

Bevorzugt wird die Heißlufthaube der vorangehenden Trockenzone zumindest teilweise mit Heißluft versorgt, deren Temperatur in einem Bereich < 250°C, ins besondere < 200°C und vorzugsweise in einem Bereich von etwa 150°C bis etwa 200°C liegt.

Zur Trocknung der Faserstoffbahn, vorzugsweise Tissuebahn, wird also Heißluft und Dampf in Kombination miteinander angewandt.

Vorteilhafterweise wird die Faserstoffbahn in Bahnlaufrichtung betrachtet innerhalb der ersten Hälfte der Gesamtlänge der Trocknungszone mit Dampf beaufschlagt.

Die Faserstoffbahn kann in Bahnlaufrichtung betrachtet zunächst mit Dampf und anschließend mit Heißluft beaufschlagt werden. Gemäß einer alternativen zweckmäßigen Ausgestaltung ist es jedoch auch möglich, die Faserstoffbahn in Bahnlaufrichtung betrachtet zunächst mit Heißluft, anschließend mit Dampf und daraufhin wieder mit Heißluft zu beaufschlagen.

In bestimmten Fällen ist es von Vorteil, wenn die Faserstoffbahn in Bahnlaufrichtung betrachtet über zumindest im Wesentlichen die gesamte Länge der Trocknungszone hinweg mit Dampf beaufschlagt wird.

Gemäß einer alternativen zweckmäßigen Ausgestaltung des erfindungsgemäßen Verfahrens ist es jedoch auch möglich, die Faserstoffbahn in Bahnlaufrichtung betrachtet zumindest im Wesentlichen nur innerhalb der ersten Hälfte der Gesamtlänge der Trocknungszone mit Dampf zu beaufschlagen, wobei in diesem Fall die Faserstoffbahn in Bahnlaufrichtung betrachtet vorzugsweise zumindest im Wesentlichen nur über die erste Hälfte der Gesamtlänge der Trockenzone hinweg mit Dampf beaufschlagt wird.

Gemäß einer weiteren vorteilhaften Ausgestaltung wird die Faserstoffbahn in Bahnlaufrichtung betrachtet zumindest im Wesentlichen nur innerhalb des ersten Drittels der Gesamtlänge der Trocknungszone, und dabei vorzugsweise zumindest im Wesentlichen über dieses erste Drittel hinweg mit Dampf beaufschlagt.

In bestimmten Fällen ist es auch von Vorteil, wenn die Faserstoffbahn in Bahnlaufrichtung betrachtet zumindest im Wesentlichen nur innerhalb des ersten Viertels der Gesamtlänge der Trocknungszone, und hierbei vorzugsweise zumindest im Wesentlichen über dieses erste Viertel hinweg mit Dampf beaufschlagt wird.

Gemäß einer weiteren alternativen Ausgestaltung des erfindungsgemäßen Verfahrens wird die Faserstoffbahn in Bahnlaufrichtung betrachtet nur am Anfang der Trocknungszone mit Dampf beaufschlagt.

Bevorzugt wird die Faserstoffbahn über die vorgebbare Trocknungsstrecke hinweg mit Heißluft beaufschlagt. Zumindest in diesem Fall kann die Trocknungszone zumindest im Wesentlichen durch den Bereich definiert sein, in dem die Faserstoffbahn mit Heißluft beaufschlagt wird. In diesem Fall kann die Faserstoffbahn insbesondere innerhalb und/oder vor dieser Trocknungszone mit Dampf beaufschlagt werden.

Zweckmäßigerweise wird die Faserstoffbahn in Bahnlaufrichtung betrachtet zumindest bereichsweise gleichzeitig sowohl mit Heißluft als auch mit Dampf beaufschlagt. Unter einer gleichzeitigen Beaufschlagung ist jeweils zu verstehen, dass eine jeweilige Stelle der Faserstoffbahn sowohl mit Heißluft als auch mit Dampf beaufschlagt wird.

Gemäß einer zweckmäßigen praktischen Ausgestaltung kann die Faserstoffbahn zusammen mit einem permeablen Band, insbesondere strukturierten Band, durch die Trocknungszone geführt werden, wobei in diesem Fall zunächst die Faserstoffbahn und anschließend das permeable Band von der Heißluft bzw. dem Dampf, soweit dieser noch nicht in der Bahn kondensiert ist, durchströmt werden. Die erfindungsgemäße kombinierte Heißluft-und Dampfbeaufschlagung kann also beispielsweise auch auf einen TAD-Trocknungsprozess angewandt werden.

Eine bevorzugte alternative Ausgestaltung des erfindungsgemäßen Verfahrens zeichnet sich dadurch aus, dass die Faserstoffbahn zusammen mit wenigstens einem permeablen Band, insbesondere strukturierten Band, durch die Trocknungszone geführt wird und dabei zunächst das permeable Band und anschließend die Faserstoffbahn von der Heißluft bzw. dem Dampf durchströmt werden.

Dabei kann die Faserstoffbahn in der Trocknungszone vorteilhafterweise von wenigstens einem weiteren permeablen Band, insbesondere Pressband, überdeckt sein, wobei in diesem Fall zunächst das weitere permeable Band bzw. Pressband, anschließend das erste permeable Band bzw. Strukturband und schließlich die Faserstoffbahn von der Heißluft bzw. dem Dampf durchströmt wird. Dabei ergibt sich bei der Verwendung eines Pressbandes eine Art Bandpresse, bei der dann zusätzlich zu dem mechanischen Druck insbesondere die erfindungsgemäße kombinierte Heißluft- und Dampftrocknung angewandt wird.

Zusammen mit der Faserstoffbahn kann zusätzlich ein Entwässerungsband, insbesondere Filzband, durch die Trocknungszone geführt werden, wobei zunächst das weitere permeable Band bzw. Pressband, anschließend das erste permeable Band bzw. Strukturband und die Faserstoffbahn und schließlich das zusätzliche Entwässerungsband von der Heißluft bzw. dem Dampf durchströmt werden, soweit dieser, wie bereits erwähnt, nicht in der Bahn kondensiert ist.

Grundsätzlich ist es jedoch auch denkbar, die Faserstoffbahn in der Trocknungszone zumindest bereichsweise einer Prallströmungstrocknung auszusetzen. In diesem Fall wird also die erfindungsgemäße kombinierte Heißluft- und Dampfanwendung im Rahmen einer solchen Prallströmungstrocknung eingesetzt.

Grundsätzlich kann die Faserstoffbahn zumindest bereichsweise jedoch auch einer Durchströmungstrocknung ausgesetzt werden.

Die eingangs angegebene Aufgabe wird erfindungsgemäß zudem gelöst durch eine Maschine zur Herstellung einer Faserstoffbahn, insbesondere Papier-, Karton- oder Tissuebahn, mit einer vorangehenden Trocknungszone, in deren Bereich die laufende Faserstoffbahn mit Heißluft aus einer Heißlufthaube beaufschlagbar ist, und mit einem nachgeordneten Yankee-Zylinder, mit zugeordneter Haube zur weiteren Trocknung der Faserstoffbahn, wobei die Heißluft für die der vorangehenden Trocknungszone zugeordnete Heißlufthaube zumindest teilweise der Abluft der dem nachgeordneten Trockenzylinder zugeordneten Haube entnommen ist und die Trocknungszone im Wesentlichen durch den Bereich definiert ist, in dem die Faserstoffbahn mit Heißluft beaufschlagt wird, wobei diese Maschine dadurch gekennzeichnet ist, dass die Faserstoffbahn innerhalb der Trocknungszone zumindest bereichsweise mit Dampf beaufschlagbar ist und dass die Faserstoffbahn in Bahnlaufrichtung betrachtet zumindest am Anfang der Trocknungszone zur Erzielung eines hohen Trockengehaltsgewinns mit Dampf beaufschlagbar ist.

Der der vorangehenden Trocknungszone zugeordneten Heißlufthaube wird vorteilhafterweise Trocknungsluft aus einer getrennten Trocknungstuftquelle zugeführt, wobei diese der Heißlufthaube zugeführte Trocknungsluft insbesondere mittels eines Wärmetauschers durch Heißluft erhitzt wird, die der dem Trockenzylinder zugeordneten Haube bzw. deren Abluft entnommen wird.

Wie bereits erwähnt, ist die entsprechende Energierückgewinnung aus dem Trockenzylinder bzw. der diesem zugeordneten Haube möglich, da die Temperatur der Abluft dieser Haube sehr viel höher ist als die Temperatur, die für die Heißluft zur Versorgung der Heißlufthaube der vorangehenden Trocknungszone erforderlich ist. So kann die Temperatur der der Haube eines Trockenzylinders, insbesondere eines Yankee-Zylinders, entnommenen Heißluft, wie bereits erwähnt, beispielsweise etwa 300°C betragen. Bevorzugt ist die Heißlufthaube der Trockenzone zumindest teilweise mit Heißluft versorgt, deren Temperatur in einem Bereich < 250°C, insbesondere < 200°C und vorzugsweise in einem Bereich von etwa 150°C bis etwa 200°C liegt.

Die Temperatur der Heißluft zur Versorgung der Heißlufthaube kann zur Optimierung des Betriebspunktes hinsichtlich des Energieverbrauchs entsprechend einstellbar und/oder regelbar sein. Eine höhere Temperatur würde in der Regel keine effizientere Trocknung mit sich bringen.

Weitere bevorzugte Ausführungsformen der erfindungsgemäßen Vorrichtung sind in den Unteransprüchen angegeben.

Dabei ist zur Beaufschlagung der Faserstoffbahn mit Heißluft bevorzugt wenigstens eine Heißlufthaube vorgesehen. In diesem Fall kann die Trocknungszone zumindest im Wesentlichen insbesondere durch die Abmessungen der Heißlufthaube definiert sein. Eine Dampfbeaufschlagung der Faserstoffbahn ist vorteilhaf terweise innerhalb und/oder vor der Trocknungszone bzw. Heißlufthaube denkbar.

Zur Beaufschlagung der Faserstoffbahn mit Dampf ist vorteilhafterweise wenigstens eine Dampfblaseinrichtung, insbesondere Dampfblasrohr oder Dampfblaskasten, vorgesehen.

Die Dampfblaseinrichtung erstreckt sich zweckmäßigerweise zumindest im Wesentlichen über die gesamte quer zur Bahnlaufrichtung gemessene Breite der Heißlufthaube.

Von Vorteil ist insbesondere auch, wenn die Dampfblaseinrichtung zumindest teilweise innerhalb der Heißlufthaube angeordnet ist.

Gemäß einer bevorzugten alternativen Ausführungsform kann die Dampfblaseinrichtung auch in Bahnlaufrichtung betrachtet direkt vor der Heißlufthaube angeordnet sein.

Die betreffende Dampfblaseinrichtung kann zudem so angeordnet, ausgeführt und/oder ansteuerbar sein, dass die Faserstoffbahn in Bahnlaufrichtung betrachtet lediglich über einen Teil der Gesamtlänge der Trocknungszone oder über die gesamte Trocknungszone gleichzeitig sowohl mit Heißluft als auch mit Dampf beaufschlagt wird.

Umfasst die Dampfblaseinrichtung ein Dampfblasrohr, so liegt der Durchmesser der Öffnungen dieses Dampfblasrohres vorteilhafterweise in einem Bereich von etwa 5 bis etwa 1 mm und vorzugsweise in einem Bereich von etwa 4 bis etwa 2,5 mm. Der betreffende Durchmesser ist bevorzugt nach oben begrenzt, da eine bestimmte Geschwindigkeit für den Dampfstrahl erforderlich ist.

Ist die Faserstoffbahn im Bereich der vorangehenden Trocknungszone von wenigstens einem permeablen Band, beispielsweise einem permeablen Pressband überdeckt, so ist der Abstand zwischen der Dampfblaseinrichtung und dem äußeren, die Faserstoffbahn überdeckenden permeablen Band, beispielsweise einem Pressband, vorzugsweise < 30 mm, insbesondere < 20 mm, insbesondere < 15 mm und vorzugsweise ≤ 10 mm.

Umfasst die Dampfblaseinrichtung ein Dampfblasrohr, so können dessen Öffnungen vorteilhafterweise in einem gegenseitigen Abstand < 20 mm, insbesondere < 10 mm und vorzugsweise < 7,5 mm angeordnet sein.

Umfasst die Dampfblaseinrichtung wenigstens einen Dampfblaskasten, so ist über diesen vorteilhafterweise das Feuchtigkeitsquerprofil der Faserstoffbahn einstell-und/oder regulierbar.

Umfasst die Dampfblaseinrichtung wenigstens ein Dampfblasrohr, so kann zumindest im Wesentlichen über dieses Dampfblasrohr der Trockengehalt der Faserstoffbahn beeinflussbar oder einstell- und/oder regulierbar sein.

Grundsätzlich kann die Dampfblaseinrichtung entweder nur wenigstens einen Dampfblaskasten oder nur wenigstens ein Dampfblasrohr oder auch sowohl wenigstens einen Dampfblaskasten oder auch wenigstens ein Dampfblasrohr umfassen.

Ist die Faserstoffbahn im Bereich der vorangehenden Trocknungszone von wenigstens einem permeablen Band überdeckt, so sind vorteilhafterweise Mittel wie insbesondere ein Schaber oder dergleichen vorgesehen, um die mit dem äußeren die Faserstoffbahn überdeckenden permeablen Band mitgeführte Luftgrenzschicht vor einem Eintritt des Bandes in den Trocknungsbereich abzuführen.

Die Durchsatzmenge (I/min) des Dampfs ist vorzugsweise geringer als die Durchsatzmenge (I/min) der Heißluft. Dabei kann bei Atmosphärendruck die Durchsatzmenge des Dampfs vorteilhafterweise geringer als das 0,5-fache, insbesondere geringer als das 0,3-flache und vorzugsweise geringer als das 0,2-fache der Durchsatzmenge der Heißluft sein.

Der Dampf bewirkt eine Erhöhung der Temperatur der Faserstoffbahn zur Reduzierung der Viskosität des Wassers in der Faserstoffbahn. Dazu muss der Dampf in der Faserstoffbahn, insbesondere Tissuebahn, kondensieren, da dadurch die betreffende Temperaturerhöhung erzielt wird. Diese Temperaturerhöhung kann beispielsweise durch eine entsprechende Wahl des richtigen Temperaturpegels für die Heißluft eingestellt werden.

Bevorzugt ist somit die Temperatur der die Faserstoffbahn beaufschlagenden Heißluft insbesondere zur Beeinflussung der Kondensation des Dampfs in der Faserstoffbahn einstellbar.

Ist die Temperatur zu gering, so kondensiert der Dampf unmittelbar vor einem Eintreten in die Faserstoffbahn. Dies ist darauf zurückzuführen, dass der Dampf durch das Gehäuse der Heißlufthaube und durch die eintretenden kälteren Bänder abgekühlt wird. Dazu kann es insbesondere im Fall der Verwendung einer so genannten Bandpresse kommen, da der Dampf in diesem Fall zunächst zwei äußere Bänder durchdringen muss, nämlich das äußere permeable Band, insbesondere Pressband, und gegebenenfalls ein permeables strukturiertes Band, bevor er in die Faserstoffbahn eintritt.

Wird die Faserstoffbahn in der Trocknungszone von einem permeablen Pressband überdeckt, so besitzt dieses vorteilhafterweise eine Permeabilität > 170 m³/h (100 cfm), insbesondere > 510 m³/h (300 cfm), insbesondere > 850 m³/h (500 cfm) und vorzugsweise > 1189 m³/h (700 cfm) (cfm = cubic feet per minute).

Ist die Faserstoffbahn zusammen mit einem permeablen strukturierten Band durch die Trocknungszone geführt so besitzt dieses vorzugsweise eine Permeabilität > 170 m³/h (100 cfm) (100 cfm) insbesondere 510 m³/h(300 cfm), insbesondere 850 m³/h (> 500 cfm) und vorzugsweise > 1189 m³/h (700 cmf).

Von Vorteil ist insbesondere auch, wenn die Faserstoffbahn in der vorangehenden Trocknungszone von einem permeablen Pressband überdeckt wird, das zumindest im Wesentlichen aus Kunststoff, insbesondere Polyamid, Polyethylen, Polyurethan usw. besteht.

Gemäß einer alternativen zweckmäßigen Ausführungsform der erfindungsgemä-ßen Maschine kann die Faserstoffbahn in der vorangehenden Trocknungszone jedoch auch von einem permeablen Pressband überdeckt werden, das durch ein Metallband gebildet wird.

Bevorzugt wird zumindest ein zusammen mit der Faserstoffbahn durch die Trocknungszone geführtes Band in Bahnlaufrichtung vor der Trocknungszone vorgeheizt. Dies ist insbesondere in dem Fall zweckmäßig, dass ein aus Metall bestehendes Pressband eingesetzt wird.

Zum Vorheizen wird vorteilhafterweise eine Dampfheizeinrichtung, eine IR-Heizeinrichtung und/oder eine Heißwasser-Heizeinrichtung eingesetzt.

Eine Heißwasser-Heizeinrichtung ist insbesondere für ein zusammen mit der Faserstoffbahn durch die Trocknungszone geführtes inneres Band wie insbesondere ein zusätzliches Entwässerungsband zweckmäßig.

Wie bereits erwähnt, kann zweckmäßigerweise die auf der Oberfläche des äußeren Bandes mitgeschleppte Lufttrennschicht beispielsweise durch einen sich vor der Heißlufthaube über deren Breite erstreckenden Schaber abgeführt werden. Auch dies bringt eine entsprechend höhere Temperatur mit sich, nachdem vermieden wird, dass der Dampf vor einem Eintritt in die Faserstoffbahn abgekühlt wird. Die Temperatur der Heißluft kann damit geringer gewählt werden.

Die Erfindung wird im Folgenden anhand von Ausführungsbeispielen unter Bezugnahme auf die Zeichnung näher erläutert; in dieser zeigen:
- Fig. 1: eine schematische Darstellung einer herkömmlichen, nur mit Dampf arbeitenden Trocknungsvorrichtung sowie des entsprechenden Trockengehaltszuwachses und des entsprechenden Temperaturverlaufs,
- Fig. 2: eine schematische Darstellung einer herkömmlichen, nur mit Heißluft arbeitenden Trocknungsvorrichtung sowie des entsprechenden Trockengehaltszuwachses und des entsprechenden Temperaturverlaufs,
- Fig. 3: eine schematische Darstellung einer beispielhaften Ausführungsform einer erfindungsgemäßen Maschine zur Herstellung einer Tissuebahn mit einer erfindungsgemäßen Trockriungsvorrichtung und
- Fig. 4: eine vereinfachte schematische Darstellung einer abgewandelten Ausführungsform der erfindungsgemäßen Trocknungsvorrichtung sowie des entsprechenden Trockengehaltszuwachses und des entsprechenden Temperaturverlaufs.

Fig. 1 zeigt in schematischer Darstellung eine herkömmliche, nur mit Dampf arbeitende Trocknungsvorrichtung mit einer eine Saugzone 10 aufweisenden Saugwalze 12 und einem der Saugzone 10 im Anfangsbereich gegenüberliegenden Dampfblaskasten 14. Die Tissuebahn 16 ist zwischen einem inneren Entwässerungsband 18 oder Filz und einem strukturierten Band 20 zusammen mit einem äußeren, hier aus Metall bestehenden Pressband über die Saugwalze 12 geführt.

Die Bänder 18 bis 20 sind jeweils permeabel. Das Pressband 22 ist über Leitwalzen 24 geführt und presst die Bänder 18 bis 22 sowie die Tissuebahn 16 im Bereich der Saugzone 10 gegen die Saugwalze 12.

Im Bereich des Dampfblaskastens steigt die Temperatur T an. Im Anschluss daran kühlt die Tissuebahn 16 jedoch bereits innerhalb der Saugzone 10 mit der angesaugten Umgebungsluft stark ab. Wie sich aus der Fig. 1 ergibt, stellt sich dabei ein Trockengehaltszuwachs von etwa 0,2 % ein, und zwar nur im Bereich des Dampfblaskastens 14.

Fig. 2 zeigt in schematischer Darstellung eine herkömmliche, nur mit Heißluft arbeitende Trocknungsvorrichtung. Diese Trocknungsvorrichtung umfasst eine eine Saugzone 10 aufweisende Saugwalze 12 und eine der Saugzone 10 gegenüberliegende, sich über deren gesamte, in Bahnlaufrichtung L betrachtete Länge erstreckende Heißlufthaube 26. Die Tissuebahn 16 ist wieder zwischen einem permeablen Entwässerungsband 18 oder Filz und einem permeablen strukturierten Band 20 zusammen mit einem äußeren permeablen Pressband 22 aus Metall über die Saugzone 10 der Saugwalze 12 geführt.

Der Trockengehaltszuwachs D beträgt bei dieser Trocknungsvorrichtung, bei der die Tissuebahn 16 durch die durch diese hindurchströmende Heißluft getrocknet wird, etwa 1,5 %. Die Temperatur T erhöht sich im Bereich der Saugzone 10 und der Heißlufthaube 26 nur unwesentlich.

Fig. 3 zeigt in schematischer Darstellung eine beispielhafte Ausführungsform einer erfindungsgemäßen Maschine 28 zur Herstellung einer Faserstoffbahn, hier beispielsweise einer Tissuebahn mit einer erfindungsgemäßen Trocknungsvorrichtung 30.

Die Trocknungsvorrichtung 30 umfasst eine Saugwalze 32 mit einer insbesondere durch einen integrierten Saugkasten definierten Saugzone 34 und eine der Saugwalze 32 zugeordnete Heißlufthaube 36.

Dabei ist die Faserstoffbahn 38, hier beispielsweise Tissuebahn, zusammen mit einem permeablen strukturierten Band 40 über die Saugwalze 32 geführt, wobei die Faserstoffbahn 38 zwischen dem permeablen strukturierten Band 40 und der Saugwalze 32 liegt. Zudem ist im Bereich der Saugzone 34 außen ein unter hoher Spannung stehendes permeables Pressband 80 um die Saugwalze 32 geschlungen, wodurch eine Bandpresse gebildet wird. Dieses in der Fig. 1 lediglich angedeutete Pressband 80 ist in der Fig. 4 nochmals deutlicher zu erkennen. Dabei strömt die heiße Luft aus der Heißlufthaube 36 also nacheinander durch das permeable Pressband 80, das permeable strukturierte Band 40 und die Faserstoffbahn 38 hindurch in die Saugzone 34 der Saugwalze 32.

Zusätzlich kann ein Entwässerungsband 42, z.B. Filz, um die Saugwalze 32 geführt sein, das zwischen der Saugwalze 32 und dem permeablen strukturierten Band 40 liegt und durch das hindurch die Heißluft in die Saugzone 34 der Saugwalze 32 strömt. Beim vorliegenden Ausführungsbeispiel werden also nacheinander das permeable Pressband 80, das permeable strukturierte Band 40, die Faserstoffbahn 38 und das Entwässerungsband 42 von der Heißluft durchströmt.

Die laufende Faserstoffbahn 38 wird also im Bereich der Trocknungsvorrichtung 30 über eine vorangehende Trocknungszone hinweg mit Heißluft beaufschlagt, wobei diese Trocknungszone zumindest im Wesentlichen durch die Heißlufthaube 36 bestimmt sein kann. Dabei kann sich diese Trocknungszone in Bahnlaufrichtung L betrachtet beispielsweise zumindest im Wesentlichen über die Saugzone 34 der Saugwalze 32 oder beispielsweise auch darüber hinaus erstrecken.

Im Anschluss an die im Bereich der Trocknungsvorrichtung 30 vorgesehene vorangehende Trocknungszone wird die Faserstoffbahn 38 einem nachgeordneten Trockenzylinder 60, insbesondere Yankee-Zylinder, zugeführt, dem eine weitere Haube 66 zugeordnet ist und in dessen Bereich die Faserstoffbahn 38 weiter getrocknet wird.

Erfindungsgemäß wird nun die Heißluft für die der vorangehenden Trocknungszone zugeordnete Heißlufthaube 36 zumindest teilweise der dem nachgeordneten Trockenzylinder 60 zugeordneten Haube 66 entnommen. Dabei kann die Heißluft für die der vorangehenden Trocknungszone zugeordnete Heißlufthaube 36 zumindest teilweise der Abluft der dem nachgeordneten Trockenzylinder 60 zugeordneten Haube 66 entnommen werden.

Der der vorangehenden Trocknungszone zugeordneten Heißlufthaube 36 kann beispielsweise auch Trocknungsluft aus einer getrennten Trocknungsluftquelle zugeführt werden, wobei diese der Heißlufthaube 36 zugeführte Trocknungsluft dann insbesondere mittels eines Wärmetauschers durch Heißluft erhitzt werden kann, die der dem Trockenzylinder 60 zugeordneten Haube 66 bzw. deren Abluft entnommen wird.

Die der Haube 66 des Trockenzylinders 60 entnommene Heißluft kann beispielsweise eine Temperatur von etwa 300°C besitzen.

Die Heißlufthaube 36 kann zumindest teilweise insbesondere mit Heißluft versorgt werden, deren Temperatur in einem Bereich < 250°C, insbesondere in einem Bereich < 200°C und vorzugsweise in einem Bereich von etwa 150°C bis etwa 200°C liegt.

Vorteilhafterweise wird die Faserstoffbahn 38 im Bereich der dem Trockenzylinder 60 vorangehenden Trocknungszone mit Heißluft und zumindest bereichsweise mit Dampf beaufschlagt.

Dazu kann die. Faserstoffbahn 38 in Bahnlaufrichtung L betrachtet zumindest am Anfang der Trocknungszone mit Dampf beaufschlagt werden. Beim vorliegenden Ausführungsbeispiel gemäß Fig. 3 ist die Faserstoffbahn 38 in Bahnlaufrichtung L betrachtet nur am Anfang dieser Trocknungszone mit Dampf beaufschlagt. Sie wird in Bahnlaufrichtung betrachtet zunächst mit Dampf und anschließend mit Heißluft beaufschlagt.

Zur Beaufschlagung der Faserstoffbahn 38 mit Dampf ist wenigstens eine Dampfblaseinrichtung 44 wie insbesondere ein Dampfblasrohr oder Dampfblaskasten vorgesehen. Im vorliegenden Fall umfasst diese Dampfblaseinrichtung 44 ein vorzugsweise am Anfang der Trocknungszone vorgesehenes Dampfblasrohr.

Die Dampfblaseinrichtung 44 kann sich zumindest im Wesentlichen über die gesamte quer zur Bahnlaufrichtung L gemessene Breite der Heißlufthaube 36 erstrecken. Vorteilhafterweise ist sie zumindest teilweise innerhalb der Heißlufthaube 36 angeordnet.

Wie beispielsweise anhand der Fig. 4 zu erkennen ist, kann die Dampfblaseinrichtung 44 beispielsweise auch wenigstens einen Dampfblaskasten umfassen. Auch in diesem Fall ist der Dampfblaskasten wieder am Anfang der hier zumindest im Wesentlichen durch die Heißlufthaube 36 definierten Trocknungszone und zumindest im Wesentlichen innerhalb der Heißlufthaube 36 angeordnet. Auch in diesem Fall wird die Faserstoffbahn 38 also zunächst mit Dampf und anschließend mit Heißluft beaufschlagt.

Wie anhand der Fig. 3 zu erkennen ist, können Mittel wie insbesondere ein Schaber 46 oder dergleichen vorgesehen sein, um die mit dem äußeren die Faserstoffbahn 38 überdeckenden permeablen strukturierten Band 40 mitgeführte Lufttrennschicht vor einem Eintritt des Bandes 40 in die Trocknungszone abzuführen.

Die Maschine 28 umfasst zudem einen Former mit zwei zusammenlaufenden Entwässerungsbändern 40, 48, wobei das Innenband im vorliegenden Fall gleichzeitig das permeable strukturierte Band 40 bildet. Die beiden Entwässerungsbänder 40, 48 laufen unter Bildung eines Stoffeinlaufspalts 50 zusammen und sind über ein Formierelement 52 wie insbesondere eine Formierwalze geführt.

Im vorliegenden Fall wird das permeable strukturierte Band 40 also durch das mit dem Formierelement 52 in Kontakt tretende innere Entwässerungsband des Formers gebildet. Das nicht mit dem Formierelement 52 in Kontakt tretende äußere Entwässerungsband 48 wird im Anschluss an das Formierelement 52 wieder von der Faserstoffbahn 38 getrennt.

Mittels eines Stoffauflaufs 54 wird die Faserstoffsuspension in den Stoffeinlaufspalt 50 eingebracht.

Zwischen dem Formierelement 52 und der Trocknungsvorrichtung 30 kann ein Saugelement 56 vorgesehen sein, durch das die Faserstoffbahn 38 an dem permeablen strukturierten Band 40 gehalten bzw. gegen dieses permeable strukturierte Band 40 gedrückt wird.

Im Anschluss an die Trocknungsvorrichtung 30 wird das Entwässerungsband 42 wieder von dem permeablen strukturierten Band 40 getrennt. Dabei ist hinter der Trocknungsvorrichtung 30 ein Pickup- oder Trennelement 58 vorgesehen, durch das die Faserstoffbahn 38 bei der Trennung vom Entwässerungsband 42 an dem permeablen strukturierten Band 40 gehalten wird.

Im Anschluss daran wird die Faserstoffbahn 38 zusammen mit dem permeablen strukturierten Band 40 durch einen zwischen dem vorzugsweise durch einen Yankee-Zylinder gebildeten Trockenzylinder 60 und einem Presselement 62 wie beispielsweise einer Presswalze gebildeten Pressspalt 64 geführt. Bei dem Presselement 62 handelt es sich im vorliegenden Fall beispielsweise um eine Schuhpresswalze. Hinter dem Pressspalt 64 wird das permeable strukturierte Band 40 wieder von dem Trockenzylinder 60 getrennt, während die Faserstoffbahn 38 am Trockenzylinder 60 verbleibt. Dem Trockenzylinder 60 ist die Haube 66 zugeordnet.

Zwischen der Saugwalze 32 und dem Trockenzylinder 60 kann wahlweise ein Vakuumkasten mit einer Heißlufthaube 68 oder dergleichen vorgesehen sein, um die Blattfestigkeit zu erhöhen.

Wie bereits erwähnt, kann die Heißluft für die der Saugwalze 32 zugeordneten Heißlufthaube 36 kann zumindest teilweise der dem Trockenzylinder 60 zugeordneten Haube 66 entnommen sein. Die dieser Haube 66 entnommene Heißluft besitzt eine Temperatur beispielsweise im Bereich von etwa 300°C, die in der Regel höher ist, als die für die Heißluft des Heißluftkastens 36 erforderliche Temperatur.

Wie anhand der Fig. 3 zu erkennen ist, kann die der dem Trockenzylinder zugeordneten Haube 66 entnommene Heißluft der Heißlufthaube 36 über eine Zuleitung 70 zugeführt werden, in der wenigstens ein Ventil 72, insbesondere Regelventil angeordnet sein kann. Zudem kann in dieser Zuleitung 70 erforderlichenfalls auch ein Filter 74 zur Entfernung von insbesondere kurzen Fasern, Staub oder dergleichen vorgesehen sein. Schließlich kann in dieser Zuleitung 70 auch ein Ventilator angeordnet sein.

Die der dem Zylinder 60 zugeordneten Haube 66 entnommene Heißluft kann auch mit über eine Leitung 76 zugeführter Kaltluft gemischt werden. Auch in der Leitung 76 für die zuzuführende Kaltluft kann wieder wenigstens ein Ventil 78, insbesondere Regelventil vorgesehen sein. Über das Mischungsverhältnis von der Haube 66 entnommener Heißluft und der Kaltluft kann also die Temperatur der der Heißlufthaube 36 zugeführten Luft eingestellt werden.

Fig. 4 zeigt in vereinfachter schematischer Darstellung eine abgewandelte Ausführungsform der erfindungsgemäßen Trocknungsvorrichtung 30. Wie bereits erwähnt, umfasst hier die Dampfblaseinrichtung 44 anstelle eines Dampfblasrohres einen zumindest im Wesentlichen innerhalb der Heißlufthaube 36 angeordneten Dampfblaskasten. Dieser Dampfblaskasten ist in Bahnlaufrichtung L betrachtet wieder am Anfang der hier zumindest im Wesentlichen durch die Heißlufthaube 36 definierten Trocknungszone vorgesehen.

Das vorliegende Ausführungsbeispiel unterscheidet sich von dem der Fig. 3 zudem dadurch, dass zusätzlich zu dem permeablen strukturierten Band 40 und dem Entwässerungsband 42 oder Filz ein permeables Pressband 80 zusammen mit der Faserstoffbahn 38 durch die Trocknungszone geführt ist, durch das das permeable strukturierte Band 40, die Faserstoffbahn 38 und das permeable Entwässerungsband 42 im Bereich der Saugzone 34 gegen die Saugwalze 32 gepresst werden.

Das Pressband 18 ist in Bahnlaufrichtung L betrachtet vor und hinter der Trocknungszone jeweils um eine Leitwalze 82 geführt, über die die betreffende Spannung für das Pressband 80 erzeugt wird.

Wie anhand der Fig. 4 zu erkennen ist, ergibt sich gegenüber der gesamten Saugzone, die hier gleichzeitig die Trocknungszone definiert, eine relativ hohe Temperatur T. Entsprechend stellt sich auch ein relativ hoher Trockengehaltsgewinn, hier beispielsweise etwa 3 %, ein.

### Bezugszeichenliste

- 10: Saugzone
- 12: Saugwalze
- 14: Dampfblaskasten
- 16: Tissuebahn
- 18: Entwässerungsband
- 20: strukturiertes Band
- 22: Pressband
- 24: Leitwalze
- 26: Heißlufthaube
- 28: Maschine
- 30: Trocknungsvorrichtung
- 32: besaugte Einrichtung, Saugwalze
- 34: Saugzone
- 36: Heißlufthaube
- 38: Faserstoffbahn, insbesondere Tissuebahn
- 40: permeables strukturiertes Band
- 42: Entwässerungsband
- 44: Dampfblaseinrichtung, Dampfblasrohr, Dampfblaskasten
- 46: Schaber
- 48: Entwässerungsband
- 50: Stoffeinlaufspalt
- 52: Formierelement, Formierwalze
- 54: Stoffauflauf
- 56: Saugelement
- 58: Pickup- oder Trennelement
- 60: Trockenzylinder, Yankee-Zylinder
- 62: Presselement
- 64: Pressspalt
- 66: Haube
- 68: Heißlufthaube
- 70: Zuleitung
- 72: Ventil
- 74: Filter
- 76: Leitung
- 78: Ventil
- 80: permeables Pressband
- 82: Leitwalze

## Patentansprüche

1. Verfahren zur Trocknung einer Faserstoffbahn (38), insbesondere Papier-, Karton- oder Tissuebahn, bei dem die laufende Faserstoffbahn (38) im Bereich einer vorangehenden vorgebbaren Trocknungszone mit Heißluft aus einer Heißlufthaube (36) beaufschlagt und im Anschluss an die Trocknungszone einem nachgeordneten Yankee-Zylinder (60) zugeführt wird, dem eine weitere Haube (66) zugeordnet ist und in dessen Bereich die Faserstoffbahn (38) weiter getrocknet wird, wobei die Heißluft für die der vorangehenden Trocknungszone zugeordnete Heißlufthaube (36) zumindest teilweise der Abluft der dem nachgeordneten Yankee-Zylinder (60) zugeordneten Haube (66) entnommen wird und die Trocknungszone im Wesentlichen durch den Bereich definiert ist, in dem die Faserstoffbahn mit Heißluft beaufschlagt wird,
**dadurch gekennzeichnet,**
**dass** die Faserstoffbahn (38) innerhalb der Trocknungszone zumindest bereichsweise mit Dampf beaufschlagt wird und dass die Faserstoffbahn (38) in Bahnlaufrichtung (L) betrachtet zumindest am Anfang der Trocknungszone zur Erzielung eines hohen Trockengehaltsgewinns mit Dampf beaufschlagt wird.

2. Verfahren nach Anspruch 1,
**dadurch gekennzeichnet,**
**dass** der der vorangehenden Trocknungszone zugeordneten Heißlufthaube (36) Trocknungsluft aus einer getrennten Trocknungsluftquelle zugeführt und diese der Heißlufthaube (36) zugeführte Trocknungsluft insbesondere mittels eines Wärmetauschers durch Heißluft erhitzt wird, die der dem Trockenzylinder (60) zugeordneten Haube (66) bzw. deren Abluft entnommen wird.

3. Verfahren nach einem der vorhergehenden Ansprüche,
**dadurch gekennzeichnet,**
**dass** die der Haube (66) des Trockenzylinders (60) entnommene Heißluft eine Temperatur von etwa 300 °C besitzt.

4. Verfahren nach einem der vorhergehenden Ansprüche,
**dadurch gekennzeichnet,**
**dass** die Heißlufthaube (36) zumindest teilweise mit Heißluft versorgt wird, deren Temperatur in einem Bereich < 250 °C, insbesondere < 200 °C und vorzugsweise in einem Bereich von etwa 150 ° C bis etwa 200 °C liegt.

5. Verfahren nach Anspruch 1,
**dadurch gekennzeichnet,**
**dass** die Faserstoffbahn (38) in Bahnlaufrichtung (L) betrachtet innerhalb der ersten Hälfte der Gesamtlänge der Trocknungszone mit Dampf beaufschlagt wird.

6. Verfahren nach einem der vorhergehenden Ansprüche,
**dadurch gekennzeichnet,**
**dass** die Faserstoffbahn (38) in Bahnlaufrichtung (L) betrachtet zunächst mit Dampf und anschließend mit Heißluft beaufschlagt wird.

7. Verfahren nach einem der Ansprüche 1 bis 5,
**dadurch gekennzeichnet,**
**dass** die Faserstoffbahn (38) in Bahnlaufrichtung (L) betrachtet zunächst mit Heißluft, anschließend mit Dampf und daraufhin wieder mit Heißluft beaufschlagt wird.

8. Verfahren nach einem der vorhergehenden Ansprüche,
**dadurch gekennzeichnet,**
**dass** die Faserstoffbahn (38) in Bahnlaufrichtung (L) betrachtet über zumindest im Wesentlichen die gesamte Länge der Trocknungszone hinweg mit Dampf beaufschlagt wird.

9. Verfahren nach einem der Ansprüche 1 bis 7,
**dadurch gekennzeichnet,**
**dass** die Faserstoffbahn (38) in Bahnlaufrichtung (L) betrachtet zumindest im Wesentlichen nur innerhalb der ersten Hälfte der Gesamtlänge der Trocknungszone mit Dampf beaufschlagt wird.

10. Verfahren nach Anspruch 9,
**dadurch gekennzeichnet,**
**dass** die Faserstoffbahn (38) in Bahnlaufrichtung (L) betrachtet zumindest im Wesentlichen über die erste Hälfte der Gesamtlänge der Trocknungszone hinweg mit Dampf beaufschlagt wird.

11. Verfahren nach einem der Ansprüche 1 bis 7;
**dadurch gekennzeichnet,**
**dass** die Faserstoffbahn (38) in Bahnlaufrichtung (L) betrachtet zumindest im Wesentlichen nur innerhalb des ersten Drittels der Gesamtlänge der Trocknungszone mit Dampf beaufschlagt wird.

12. Verfahren nach Anspruch 1 bis 7,
**dadurch gekennzeichnet,**
**dass** die Faserstoffbahn (38) in Bahnlaufrichtung (L) betrachtet zumindest im Wesentlichen über das erste Drittel der Gesamtlänge der Trocknungszone hinweg mit Dampf beaufschlagt wird.

13. Verfahren nach einem der Ansprüche 1 bis 7,
**dadurch gekennzeichnet,**
**dass** die Faserstoffbahn (38) in Bahnlaufrichtung (L) betrachtet zumindest im Wesentlichen nur innerhalb des ersten Viertels der Gesamtlänge der Trocknungszone mit Dampf beaufschlagt wird.

14. Verfahren nach Anspruch 1 bis 7,
**dadurch gekennzeichnet,**
**dass** die Faserstoffbahn (38) in Bahnlaufrichtung (L) betrachtet zumindest im Wesentlichen über das erste Viertel der Gesamtlänge der Trocknungszone hinweg mit Dampf beaufschlagt wird.

15. Verfahren nach einem der Ansprüche 1 bis 7,
**dadurch gekennzeichnet,**
**dass** die Faserstoffbahn (38) in Bahnlaufrichtung (L) betrachtet nur am Anfang der Trocknungszone mit Dampf beaufschlagt wird.

16. Verfahren nach einem der vorhergehenden Ansprüche,
**dadurch gekennzeichnet,**
**dass** die Faserstoffbahn (38) über die vorgebbare Trocknungszone hinweg mit Heißluft beaufschlagt wird.

17. Verfahren nach einem der vorhergehenden Ansprüche,
**dadurch gekennzeichnet,**
**dass** die Faserstoffbahn (38) in Bahnlaufrichtung (L) betrachtet zumindest bereichsweise gleichzeitig sowohl mit Heißluft als auch mit Dampf beaufschlagt wird.

18. Verfahren nach einem der vorhergehenden Ansprüche,
**dadurch gekennzeichnet,**
**dass** die Faserstoffbahn (38) zusammen mit einem permeablen Band, insbesondere strukturierten Band, durch die Trocknungszone geführt wird und dabei zunächst die Faserstoffbahn und anschließend das permeable Band von der Heißluft bzw. dem Dampf durchströmt werden.

19. Verfahren nach einem der Ansprüche 1 bis 17,
**dadurch gekennzeichnet,**
**dass** die Faserstoffbahn (38) zusammen mit wenigstens einem permeablen Band (40), insbesondere strukturierten Band, durch die Trocknungszone geführt wird und dabei zunächst das permeable Band (40) und anschließend die Faserstoffbahn (38) von der Heißluft bzw. dem Dampf durchströmt werden.

20. Verfahren nach Anspruch 19,
**dadurch gekennzeichnet,**
**dass** die Faserstoffbahn in der Trocknungszone von wenigstens einem weiteren permeablen Band (80), insbesondere Pressband,
überdeckt wird und dabei zunächst das weitere permeable Band (80) bzw. Pressband, anschließend das erste permeable Band (40) bzw. Strukturband und schließlich die Faserstoffbahn (38) von der Heißluft bzw. dem Dampf durchströmt werden.

21. Verfahren nach Anspruch 19 oder 20,
**dadurch gekennzeichnet,**
**dass** zusammen mit der Faserstoffbahn (38) zusätzlich ein Entwässerungsband (42), insbesondere Filzband, durch die Trocknungszone geführt wird und dabei zunächst ggf. das weitere permeable Band (80) bzw. Pressband, anschließend das erste permeable Band (40) bzw. Strukturband und die Faserstoffbahn (38) und schließlich das zusätzliche Entwässerungsband (42) von der Heißluft bzw. dem Dampf durchströmt werden.

22. Verfahren nach einem der vorhergehenden Ansprüche,
**dadurch gekennzeichnet,**
**dass** die Faserstoffbahn (38) in der Trocknungszone zumindest bereichsweise einer Prallströmungstrocknung ausgesetzt wird.

23. Verfahren nach einem der vorhergehenden Ansprüche,
**dadurch gekennzeichnet,**
**dass** die Faserstoffbahn (38) in der Trocknungszone zumindest bereichsweise einer Durchströmungstrocknung ausgesetzt wird.

24. Maschine zur Herstellung einer Faserstoffbahn (38), insbesondere Papier-, Karton- oder Tissuebahn, mit einer vorangehenden Trocknungszone, in deren Bereich die laufende Faserstoffbahn (38) mit Heißluft aus einer Heißlufthaube (36) beaufschlagbar ist, und mit einem nachgeordneten Yankee-Zylinder (60), mit zugeordneter Haube (66) zur weiteren Trocknung der Faserstoffbahn (38), insbesondere zur Durchführung des Verfahrens nach einem der vorhergehenden Ansprüche, wobei die Heißluft für die der vorangehenden Trocknungszone zugeordnete Heißlufthaube (36) zumindest teilweise der Abluft der dem nachgeordneten Trockenzylinder (60) zugeordneten Haube (66) entnommen ist und die Trocknungszone im Wesentlichen durch den Bereich definiert ist, in dem die Faserstoffbahn mit Heißluft beaufschlagt wird,
**dadurch gekennzeichnet,**
**dass** die Faserstoffbahn (38) innerhalb der Trocknungszone zumindest bereichsweise mit Dampf beaufschlagbar ist und dass die Faserstoffbahn (38) in Bahnlaufrichtung (L) betrachtet zumindest am Anfang der Trocknungszone zur Erzielung eines hohen Trockengehaltsgewinns mit Dampf beaufschlagbar ist.

25. Maschine nach Anspruch
**dadurch gekennzeichnet,**
**dass** der der vorangehenden Trocknungszone zugeordneten Heißlufthaube (36) Trocknungsluft aus einer getrennten Trocknungsluftquelle zugeführt ist und diese der Heißlufthaube (36) zugeführte Trocknungsluft insbesondere mittels eines Wärmetauschers durch Heißluft erhitzt wird, die der dem Trockenzylinder (60) zugeordneten Haube (66) bzw. deren Abluft entnommen wird.

26. Maschine nach einem der vorhergehenden Ansprüche 24 bis 25,
**dadurch gekennzeichnet,**
**dass** die der Haube (66) des Trockenzylinders (60) entnommene Heißluft eine Temperatur von etwa 300 °C besitzt.

27. Maschine nach einem der vorhergehenden Ansprüche 24 bis 26,
**dadurch gekennzeichnet,**
**dass** die Heißlufthaube (36) zumindest teilweise mit Heißluft versorgt ist, deren Temperatur in einem Bereich < 250 °C, insbesondere < 200 °C und vorzugsweise in einem Bereich von etwa 150°C bis etwa 200 °C liegt.

28. Maschine nach Anspruch 24,
**dadurch gekennzeichnet,**
**dass** die Faserstoffbahn (38) in Bahnlaufrichtung (L) betrachtet innerhalb der ersten Hälfte der Gesamtlänge der Trocknungszone mit Dampf beaufschlagbar ist.

29. Maschine nach Anspruch 28,
**dadurch gekennzeichnet,**
**dass** die Faserstoffbahn (38) in Bahnlaufrichtung (L) betrachtet zunächst mit Dampf und anschließend mit Heißluft beaufschlagbar ist.

30. Maschine nach Anspruch 28,
**dadurch gekennzeichnet,**
**dass** die Faserstoffbahn (38) in Bahnlaufrichtung (L) betrachtet zunächst mit Heißluft, anschließend mit Dampf und daraufhin wieder mit Heißluft beaufschlagbar ist.

31. Maschine nach Anspruch 24,
**dadurch gekennzeichnet,**
**dass** die Faserstoffbahn (38) in Bahnlaufrichtung (L) betrachtet über zumindest im Wesentlichen die gesamte Länge der Trocknungszone hinweg mit Dampf beaufschlagbar ist.

32. Maschine nach einem der Ansprüche 28 bis 30,
**dadurch gekennzeichnet,**
**dass** die Faserstoffbahn (38) in Bahnlaufrichtung (L) betrachtet zumindest im Wesentlichen nur innerhalb der ersten Hälfte der Gesamtlänge der Trocknungszone mit Dampf beaufschlagbar ist.

33. Maschine nach Anspruch 32,
**dadurch gekennzeichnet,**
**dass** die Faserstoffbahn (38) in Bahnlaufrichtung (L) betrachtet zumindest im Wesentlichen über die erste Hälfte der Gesamtlänge der Trocknungszone hinweg mit Dampf beaufschlagbar ist.

34. Maschine nach einem der Ansprüche 28 bis 30,
**dadurch gekennzeichnet,**
**dass** die Faserstoffbahn (38) in Bahnlaufrichtung (L) betrachtet zumindest im Wesentlichen nur innerhalb des ersten Drittels der Gesamtlänge der Trocknungszone mit Dampf beaufschlagbar ist.

35. Maschine nach Anspruch 28 bis 30,
**dadurch gekennzeichnet,**
**dass** die Faserstoffbahn (38) in Bahnlaufrichtung (L) betrachtet zumindest im Wesentlichen über das erste Drittel der Gesamtlänge der Trocknungszone hinweg mit Dampf beaufschlagbar ist.

36. Maschine nach einem der Ansprüche 28 bis 30,
**dadurch gekennzeichnet,**
**dass** die Faserstoffbahn (38) in Bahnlaufrichtung (L) betrachtet zumindest im Wesentlichen nur innerhalb des ersten Viertels der Gesamtlänge der Trocknungszone mit Dampf beaufschlagbar ist.

37. Maschine nach Anspruch 28 bis 30,
**dadurch gekennzeichnet,**
**dass** die Faserstoffbahn (38) in Bahnlaufrichtung (L) betrachtet zumindest im Wesentlichen über das erste Viertel der Gesamtlänge der Trocknungszone hinweg mit Dampf beaufschlagbar ist.

38. Maschine nach einem der Ansprüche 28 bis 30,
**dadurch gekennzeichnet,**
**dass** die Faserstoffbahn (38) in Bahnlaufrichtung (L) betrachtet nur am Anfang der Trocknungszone mit Dampf beaufschlagbar ist.

39. Maschine nach einem der vorhergehenden Ansprüche24 bis 38,
**dadurch gekennzeichnet,**
**dass** die Faserstoffbahn (38) über die vorgebbare Trocknungszone, hinweg mit Heißluft beaufschlagt wird.

40. Maschine nach einem der vorhergehenden Ansprüche 24 bis 39,
**dadurch gekennzeichnet,**
**dass** die Faserstoffbahn (38) in Bahnlaufrichtung (L) betrachtet zumindest bereichsweise gleichzeitig sowohl mit Heißluft als auch mit Dampf beaufschlagt wird.

41. Maschine nach einem der vorhergehenden Ansprüche 24 bis 40,
**dadurch gekennzeichnet,**
**dass** die Faserstoffbahn (38) zusammen mit einem permeablen Band, insbesondere strukturierten Band, durch die Trocknungszone geführt ist und dabei zunächst die Faserstoffbahn und anschließend das permeable Band von der Heißluft bzw. dem Dampf durchströmt werden.

42. Maschine nach einem der Ansprüche 28 bis 38,
**dadurch gekennzeichnet,**
**dass** die Faserstoffbahn (38) zusammen mit wenigstens einem permeablen Band (40), insbesondere strukturierten Band, durch die Trocknungszone geführt ist und dabei zunächst das permeable Band (40) und anschließend die Faserstoffbahn (38) von der Heißluft bzw. dem Dampf durchströmt werden.

43. Maschine nach Anspruch 42,
**dadurch gekennzeichnet,**
**dass** die Faserstoffbahn (38) in der Trocknungszone von wenigstens einem weiteren permeablen Band (80), insbesondere Pressband, überdeckt ist und dabei zunächst das weitere permeable Band (80) bzw. Pressband, anschließend das erste permeable Band (40) bzw. Strukturband und schließlich die Faserstoffbahn (38) von der Heißluft bzw. dem Dampf durchströmt werden.

44. Maschine nach Anspruch 42 oder 43,
**dadurch gekennzeichnet,**
**dass** zusammen mit der Faserstoffbahn (38) zusätzlich ein Entwässerungsband (42), insbesondere Filzband, durch die Trocknungszone geführt ist und dabei zunächst ggf. das weitere permeable Band (80) bzw. Pressband, anschließend das erste permeable Band (40) bzw. Strukturband und die Faserstoffbahn (38) und schließlich das zusätzliche Entwässerungsband (42) von der Heißluft bzw. dem Dampf durchströmt werden.

45. Maschine nach einem der vorhergehenden Ansprüche 24 bis 44,
**dadurch gekennzeichnet,**
**dass** zur Beaufschlagung der Faserstoffbahn (38) mit Heißluft wenigstens eine Heißlufthaube (36) vorgesehen ist.

46. Maschine nach einem der vorhergehenden Ansprüche 28 bis 45,
**dadurch gekennzeichnet,**
**dass** zur Beaufschlagung der Faserstoffbahn (38) mit Dampf wenigstens eine Dämpfblaseinrichtung (44), insbesondere Dampfblasrohr oder Dampfblaskasten, vorgesehen ist.

47. Maschine nach Anspruch 46,
**dadurch gekennzeichnet,**
**dass** sich die Dampfblaseinrichtung (44) zumindest im Wesentlichen über die gesamte quer zur Bahnlaufrichtung gemessene Breite der Heißlufthaube (36) erstreckt.

48. Maschine nach Anspruch 46 oder 47 ,
**dadurch gekennzeichnet,**
**dass** die Dampfblaseinrichtung (44) zumindest teilweise innerhalb der Heißlufthaube (36) angeordnet ist.

49. Maschine nach Anspruch 46 oder 47,
dadurch **gekenntzeichnet,**
dass die Dampfblaseinrichtung (44) in Bahnlaufrichtung (L) betrachtet direkt vor der Heißlufthaube (36) angeordnet ist.

50. Maschine nach einem der vorhergehenden Ansprüche 46 bis 49,
**dadurch gekennzeichnet,**
**dass** die Dampfblaseinrichtung (44) wenigstens ein Dampfblasrohr mit Öffnungen umfasst, deren Durchmesser in einem Bereich von etwa 5 bis etwa 1 mm und vorzugsweise in einem Bereich von etwa 4 bis etwa 2,5 mm liegt.

51. Maschine nach einem der vorhergehenden Ansprüche 46 bis 50,
**dadurch gekennzeichnet,**
**dass** die Faserstoffbahn im Bereich der Trocknungszone von wenigstens einem permeablen Band (40) überdeckt ist und dass der Abstand zwischen der Dampfblaseinrichtung (44) und dem äußeren die Faserstoffbahn überdeckenden permeablen Band (38) < 30 mm, insbesondere < 20 mm, insbesondere < 15 mm und vorzugsweise 10 mm ist.

52. Maschine nach einem der vorhergehenden Ansprüche 46 bis 51,
**dadurch gekennzeichnet,**
**dass** die Dampfblaseinrichtung (44) wenigstens ein Dampfblasrohr mit Öffnungen umfasst, die in einem gegenseitigen Abstand < 20 mm, insbesondere < 10 mm und vorzugsweise < 7,5 mm angeordnet sind.

53. Maschine nach einem der vorhergehenden Ansprüche 46 bis 52,
**dadurch gekennzeichnet,**
**dass** die Dampfblaseinrichtung (44) wenigstens einen Dampfblaskasten umfasst und über diesen das Feuchtigkeitsquerprofil der Faserstoffbahn (38) einstell- und/oder regulierbar ist.

54. Maschine nach einem der vorhergehenden Ansprüche 46 bis 53,
**dadurch gekennzeichnet,**
**dass** die Dampfblaseinrichtung (44) wenigstens ein Dampfblasrohr umfasst und zumindest im Wesentlichen über dieses Dampfblasrohr der Trockengehalt der Faserstoffbahn (38) beeinflussbar oder einstell- und/oder regulierbar ist.

55. Maschine nach einem der vorhergehenden Ansprüche 24 bis 54,
**dadurch gekennzeichnet,**
**dass** die Faserstoffbahn (38) im Bereich der Trocknungszone von wenigstens einem permeablen Band (40) überdeckt ist und dass Mittel wie insbesondere ein Schaber (46) oder dergleichen vorgesehen sind, um die mit dem äußeren die Faserstoffbahn (38) überdeckenden permeablen Band (40) mitgeführte Luftgrenzschicht vor einem Eintritt des Bandes in die Trocknungszone abzuführen.

56. Maschine nach einem der vorhergehenden Ansprüche 24 bis 55,
**dadurch gekennzeichnet,**
**dass** im Bereich der Trocknungszone auf der von der Heißlufthaube (36) abgewandten Seite der Faserstoffbahn (38) bzw. des zusätzlichen Entwässerungsbandes wenigstens eine besaugte Einrichtung (32), insbesondere Saugkasten und/oder Saugwalze, angeordnet ist.

57. Maschine nach Anspruch 56,
**dadurch gekennzeichnet,**
**dass** die besaugte Einrichtung eine Saugwalze (32) mit einem eine Saugzone definierenden Saugkasten umfasst.

58. Maschine nach Anspruch 43,
**dadurch gekennzeichnet,**
**dass** das weitere permeable Band durch ein Pressband (80) gebildet ist, das unter einer hohen Spannung vorzugsweise in einem Bereich von etwa 40 bis etwa 60 kN/m steht und dadurch einen Pressdruck in einer Presszone ausübt, der vorzugsweise in einem Bereich von etwa 0,5 bis etwa 1,5 bar liegt.

59. Maschine nach Anspruch 58,
**dadurch gekennzeichnet,**
**dass** die in Bahnlaufrichtung (L) betrachtete Länge der durch das permeable Pressband (80) gebildeten Presszone zumindest im Wesentlichen durch den Umschlingungsbereich definiert ist, über den das Pressband (80) die Saugwalze umschlingt.

60. Maschine nach einem der vorhergehenden Ansprüche 58 bis 59,
**dadurch gekennzeichnet,**
**dass** die in Bahnlaufrichtung (L) betrachtete Länge der durch das permeable Pressband (80) gebildeten Presszone zumindest im Wesentlichen der Länge der Saugzone der Saugwalze entspricht.

61. Maschine nach einem der vorhergehenden Ansprüche 58 bis 60,
**dadurch gekennzeichnet,**
**dass** die Trocknungszone in Bahnlaufrichtung (L) betrachtet kürzer ist als die Presszone.

62. Maschine nach einem der Ansprüche 58 bis 59,
**dadurch gekennzeichnet,**
**dass** die Trocknungszone in Bahnlaufrichtung (L) betrachtet gleich oder länger als die Presszone ist.

63. Maschine nach einem der vorhergehenden Ansprüche 28 bis 62,
**dadurch gekennzeichnet,**
**dass** die Durchsatzmenge (I/min) des Dampfes geringer ist als die Durchsatzmenge (I/min) der Heißluft.

64. Maschine nach Anspruch 63,
**dadurch gekennzeichnet,**
**dass** bei Atmosphärendruck die Durchsatzmenge des Dampfes geringer als das 0,5fache, insbesondere geringer als das 0,3fache und vorzugsweise geringer als das 0,2fache der Durchsatzmenge der Heißluft ist.

65. Maschine nach einem der vorhergehenden Ansprüche 24 bis 64,
**dadurch gekennzeichnet,**
**dass** die Temperatur der die Faserstoffbahn (38) beaufschlagenden Heißluft insbesondere zur Beeinflussung der Kondensation des Dampfes in der Faserstoffbahn (38) einstellbar ist.

66. Maschine nach einem der vorhergehenden Ansprüche 24 bis 65,
**dadurch gekennzeichnet,**
**dass** die Faserstoffbahn (38) in der Trocknungszone von einem permeablen Pressbad (80) überdeckt wird, das eine Permeabilität > 170 m³/h (100 cfm), insbesondere > 510 m³/h (300 cfm), insbesondere > 500 850 m³/h (cfm) und vorzugsweise > 1189 m³/h (700 cfm) besitzt.

67. Maschine nach einem der vorhergehenden Ansprüche 24 bis 66,
**dadurch gekennzeichnet,**
**dass** die Faserstoffbahn (38) zusammen mit einem permeablen strukturierten Band (40) durch die Trocknungszone geführt ist dass eine Permeabilität > 170 m³/h (100 cfm), insbesondere > 510 m³/h (300 cfm), insbesondere 850 m³/h (500 cfm) und vorzugsweise > 1189 m³/h (700 cfm) besitzt.

68. Maschine nach einem der vorhergehenden Ansprüche 24 bis 67,
**dadurch gekennzeichnet,**
**dass** die Faserstoffbahn (38) in der Trocknungszone von einem permeablen Pressband (80) überdeckt wird, das zumindest im Wesentlichen aus Kunststoff, insbesondere Polyamid, Polyethylen, Polyurethan, besteht.

69. Maschine nach einem der Ansprüche 28 bis 68,
**dadurch gekennzeichnet,**
**dass** die Faserstoffbahn (38) in der Trocknungszone von einem permeablen Pressband (80) überdeckt wird, das durch ein Metallband gebildet ist.

70. Maschine nach einem der vorhergehenden Ansprüche 24 bis 69,
**dadurch gekennzeichnet,**
**dass** zumindest ein zusammen mit der Faserstoffbahn (38) durch die Trocknungszone geführtes Band (80, 40, 42) in Bahnlaufrichtung (L) vor der Trocknungszone vorgeheizt wird.

71. Maschine nach Anspruch 70,
**dadurch gekennzeichnet,**
**dass** zum Vorheizen eine Dampfheizeinrichtung, eine IR-Heizeinrichtung und/oder eine Heißwasser-Heizeinrichtung vorgesehen ist.

72. Maschine nach Anspruch 70 oder 71,
**dadurch gekennzeichnet,**
**dass** zumindest ein zusammen mit der Faserstoffbahn (38) durch die Trocknungszone geführtes inneres Band (42) wie insbesondere das zusätzliche Entwässerungsband mittels einer Heißwasser-Heizeinrichtung vorheizbar ist.

## Claims

1. Method for drying a fibrous material web (38), in particular a paper, cardboard, or tissue web, in which the moving fibrous material web (38) is subjected, in the region of a specifiable upstream drying zone, to hot air from a hot air hood (36), and subsequent to the drying zone is fed to a downstream Yankee cylinder (60), to which a further hood (66) is assigned, and in the region of which the fibrous material web (38) is dried further, wherein the hot air for the hot air hood (36) assigned to the upstream drying zone is at least partially taken from the exhaust air of the hood (66) assigned to the downstream Yankee cylinder (60), and the drying zone is essentially defined by the region in which the fibrous material web is subjected to hot air,
**characterized in that**
the fibrous material web (38) within the drying zone is at least in some regions subjected to steam, and **in that** the fibrous material web (38), as viewed in the web direction of movement (L), is subjected to steam, at least at the start of the drying zone, for purposes of achieving a high gain in dry content.

2. Method according to Claim 1,
drying air from a separate drying air source is fed to the hot air hood (36) assigned to the upstream drying zone, and the said drying air fed to the hot air hood (36) is heated, in particular by means of a heat exchanger, by hot air that is extracted from the hood (66) assigned to the drying cylinder (60), that is to say, from its exhaust air.

3. Method according to one of the preceding claims,
**characterized in that**
the hot air extracted from the hood (66) of the drying cylinder (60) possesses a temperature of approximately 300 °C.

4. Method according to one of the preceding claims,
**characterized in that**
the hot air hood (36) is at least partially supplied with hot air, the temperature of which lies in a range < 250 °C, in particular < 200 °C, and preferably in a range of approximately 150 °C to approximately 200 °C.

5. Method according to Claim 1,
**characterized in that**
the fibrous material web (38), as viewed in the web direction of movement (L), is subjected to steam within the first half of the overall length of the drying zone.

6. Method according to one of the preceding claims,
**characterized in that**
the fibrous material web (38), as viewed in the web direction of movement (L), is subjected firstly to steam, and subsequently to hot air.

7. Method according to one of the Claims 1 to 5,
**characterized in that**
the fibrous material web (38), as viewed in the web direction of movement (L), is subjected firstly to hot air, subsequently to steam, and after that once again to hot air.

8. Method according to one of the preceding claims,
**characterized in that**
the fibrous material web (38), as viewed in the web direction of movement (L), is subjected to steam at least essentially over the overall length of the drying zone.

9. Method according to one of the Claims 1 to 7,
**characterized in that**
the fibrous material web (38), as viewed in the web direction of movement (L), is subjected to steam at least essentially only within the first half of the overall length of the drying zone.

10. Method according to Claim 9,
**characterized in that**
the fibrous material web (38), as viewed in the web direction of movement (L), is subjected to steam at least essentially over the first half of the overall length of the drying zone.

11. Method according to one of the Claims 1 to 7,
**characterized in that**
the fibrous material web (38), as viewed in the web direction of movement (L), is subjected to steam at least essentially only within the first third of the overall length of the drying zone.

12. Method according to Claims 1 to 7,
**characterized in that**
the fibrous material web (38), as viewed in the web direction of movement (L), is subjected to steam at least essentially over the first third of the overall length of the drying zone.

13. Method according to one of the Claims 1 to 7,
**characterized in that**
the fibrous material web (38), as viewed in the web direction of movement (L), is subjected to steam at least essentially only within the first quarter of the overall length of the drying zone.

14. Method according to one of the Claims 1 to 7,
**characterized in that**
the fibrous material web (38), as viewed in the web direction of movement (L), is subjected to steam at least essentially over the first quarter of the overall length of the drying zone.

15. Method according to one of the Claims 1 to 7,
**characterized in that**
the fibrous material web (38), as viewed in the web direction of movement (L), is subjected to steam only at the start of the drying zone.

16. Method according to one of the preceding claims,
**characterized in that**
the fibrous material web (38) is subjected to hot air over the specifiable drying zone.

17. Method according to one of the preceding claims,
**characterized in that**
the fibrous material web (38), as viewed in the web direction of movement (L), is subjected simultaneously to both hot air and steam in at least some regions.

18. Method according to one of the preceding claims,
**characterized in that**
the fibrous material web (38), is fed together with a permeable belt, in particular a structured belt, through the drying zone, wherein the hot air and/or steam flows firstly through the fibrous material web, and subsequently through the permeable belt.

19. Method according to one of the Claims 1 to 17,
**characterized in that**
the fibrous material web (38) is fed together with at least one permeable belt (40), in particular a structured belt, through the drying zone, wherein the hot air and/or steam flows firstly through the permeable belt (40), and subsequently through the fibrous material web (38).

20. Method according to Claim 19,
**characterized in that**
in the drying zone the fibrous material web is covered by at least one further permeable belt (80), in particular a pressure application belt, wherein the hot air and/or steam flows firstly through the further permeable belt (80), or pressure application belt, subsequently through the first permeable belt (40), or structured belt, and finally through the fibrous material web (38).

21. Method according to Claim 19 or 20,
**characterized in that**
an additional water removal belt (42), in particular a felt belt, is fed together with the fibrous material web (38) through the drying zone, wherein the hot air and/or steam flows firstly, where applicable, through the further permeable belt (80), or pressure application belt, subsequently through the first permeable belt (40), or structured belt, and through the fibrous material web (38), and finally through the additional water removal belt (42).

22. Method according to one of the preceding claims,
**characterized in that**
in the drying zone the fibrous material web (38) is subjected to a baffle flow drying process in at least some regions.

23. Method according to one of the preceding claims,
**characterized in that**
in the drying zone the fibrous material web (38) is subjected to a through flow drying process in at least some regions.

24. Machine for the manufacture of a fibrous material web (38), in particular a paper, cardboard, or tissue web, with a specifiable upstream drying zone, in the region of which the moving fibrous material web (38) can be subjected to hot air from a hot air hood (36), and with a downstream Yankee cylinder (60), to which a hood (66) is assigned for purposes of drying of the fibrous material web (38), in particular for purposes of executing the method according to one of the preceding claims, wherein the hot air for the hot air hood (36) assigned to the upstream drying zone is at least partially taken from the exhaust air of the hood (66) assigned to the downstream drying cylinder (60), and the drying zone is essentially defined by the region in which the fibrous material web is subjected to hot air,
**characterized in that**
within the drying zone the fibrous material web (38) can be subjected to steam in at least some regions, and **in that** the fibrous material web (38), as viewed in the web direction of movement (L), can be subjected to steam, at least at the start of the drying zone, for purposes of achieving a high gain in dry content.

25. Machine according to Claim 24,
**characterized in that**
drying air from a separate drying air source is fed to the hot air hood (36) assigned to the upstream drying zone, and the said drying air fed to the hot air hood (36) is heated, in particular by means of a heat exchanger, by hot air that is extracted from the hood (66) assigned to the drying cylinder (60), that is to say, from its exhaust air.

26. Machine according to one of the preceding Claims 24 to 25,
**characterized in that**
the hot air extracted from the hood (66) of the drying cylinder (60) possesses a temperature of approximately 300 °C.

27. Machine according to one of the preceding Claims 24 to 26,
**characterized in that**
the hot air hood (36) is at least partially supplied with hot air, the temperature of which lies in a range < 250 °C, in particular < 200 °C, and preferably in a range of approximately 150 °C to approximately 200 °C.

28. Machine according to Claim 24,
**characterized in that**
the fibrous material web (38), as viewed in the web direction of movement (L), can be subjected to steam within the first half of the overall length of the drying zone.

29. Machine according to Claim 28,
**characterized in that**
the fibrous material web (38), as viewed in the web direction of movement (L), can be subjected firstly to steam, and subsequently to hot air.

30. Machine according to Claim 28,
**characterized in that**
the fibrous material web (38), as viewed in the web direction of movement (L), can be subjected firstly to hot air, subsequently to steam, and after that once again to hot air.

31. Machine according to Claim 24,
**characterized in that**
the fibrous material web (38), as viewed in the web direction of movement (L), can be subjected to steam at least essentially over the overall length of the drying zone.

32. Machine according to one of the Claims 28 to 30,
**characterized in that**
the fibrous material web (38), as viewed in the web direction of movement (L), can be subjected to steam at least essentially only within the first half of the overall length of the drying zone.

33. Machine according to Claim 32,
**characterized in that**
the fibrous material web (38), as viewed in the web direction of movement (L), can be subjected to steam at least essentially over the first half of the overall length of the drying zone.

34. Machine according to one of the Claims 28 to 30,
**characterized in that**
the fibrous material web (38), as viewed in the web direction of movement (L), can be subjected to steam at least essentially only within the first third of the overall length of the drying zone.

35. Machine according to one of the Claims 28 to 30,
**characterized in that**
the fibrous material web (38), as viewed in the web direction of movement (L), can be subjected to steam at least essentially over the first third of the overall length of the drying zone.

36. Machine according to one of the Claims 28 to 30,
**characterized in that**
the fibrous material web (38), as viewed in the web direction of movement (L), can be subjected to steam at least essentially only within the first quarter of the overall length of the drying zone.

37. Machine according to one of the Claims 28 to 30,
**characterized in that**
the fibrous material web (38), as viewed in the web direction of movement (L), can be subjected to steam at least essentially over the first quarter of the overall length of the drying zone.

38. Machine according to one of the Claims 28 to 30,
**characterized in that**
the fibrous material web (38), as viewed in the web direction of movement (L), can be subjected to steam only at the start of the drying zone.

39. Machine according to one of the preceding Claims 24 to 38,
**characterized in that**
the fibrous material web (38) is subjected to hot air over the specifiable drying zone.

40. Machine according to one of the preceding Claims 24 to 39,
**characterized in that**
the fibrous material web (38), as viewed in the web direction of movement (L), is subjected simultaneously to both hot air and steam in at least some regions.

41. Machine according to one of the preceding Claims 24 to 40,
**characterized in that**
the fibrous material web (38) is fed together with a permeable belt, in particular a structured belt, through the drying zone, wherein the hot air and/or steam flows firstly through the fibrous material web, and subsequently through the permeable belt.

42. Machine according to one of the Claims 28 to 38,
**characterized in that**
the fibrous material web (38) is fed together with at least one permeable belt (40), in particular a structured belt, through the drying zone, wherein the hot air and/or steam flows firstly through the permeable belt (40), and subsequently through the fibrous material web (38).

43. Machine according to Claim 42,
**characterized in that**
in the drying zone the fibrous material web (38) is covered by at least one further permeable belt (80), in particular a pressure application belt, wherein the hot air and/or steam flows firstly through the further permeable belt (80), or pressure application belt, subsequently through the first permeable belt (40), or structured belt, and finally through the fibrous material web (38).

44. Machine according to Claim 42 or 43,
**characterized in that**
an additional water removal belt (42), in particular a felt belt, is fed together with the fibrous material web (38) through the drying zone, wherein the hot air and/or steam flows firstly, where applicable, through the further permeable belt (80), or pressure application belt, subsequently through the first permeable belt (40), or structured belt, and through the fibrous material web (38), and finally through the additional water removal belt (42).

45. Machine according to one of the preceding Claims 24 to 44,
**characterized in that**
at least one hot air hood (36) is provided for purposes of subjecting the fibrous material web (38) to hot air.

46. Machine according to one of the preceding Claims 28 to 45,
**characterized in that**
at least one steam blower device (44), in particular a steam blower pipe, or a steam blower box, is provided for purposes of subjecting the fibrous material web (38) to steam.

47. Machine according to Claim 46,
**characterized in that**
the steam blower device (44) extends at least essentially over the total width of the hot air hood (36), measured at right angles to the web direction of movement.

48. Machine according to Claim 46 or 47,
**characterized in that**
the steam blower device (44) is arranged at least partially within the hot air hood (36).

49. Machine according to Claim 46 or 47,
**characterized in that**
the steam blower device (44), as viewed in the web direction of movement (L), is arranged directly upstream of the hot air hood (36).

50. Machine according to one of the preceding Claims 46 to 49,
**characterized in that**
the steam blower device (44) comprises at least one steam blower pipe with openings; its diameter lies in a range from approximately 5 to approximately 1 mm, and preferably in a range from approximately 4 to approximately 2.5 mm.

51. Machine according to one of the preceding Claims 46 to 50,
**characterized in that**
in the region of the drying zone the fibrous material web is covered with at least one permeable belt (40), and **in that** the distance between the steam blower device (44) and the outer permeable belt (38) covering the fibrous material web is < 30 mm, in particular < 20 mm, in particular < 15 mm, and is preferably 10 mm.

52. Machine according to one of the preceding Claims 46 to 51,
**characterized in that**
the steam blower device (44) comprises at least one steam blower pipe with openings, which are arranged at mutual distances of < 20 mm, in particular of < 10 mm, and preferably of < 7.5 mm.

53. Machine according to one of the preceding Claims 46 to 52,
**characterized in that**
the steam blower device (44) comprises at least one steam blower box, and via the latter the transverse moisture profile of the fibrous material web (38) can be adjusted and/or regulated.

54. Machine according to one of the preceding Claims 46 to 53,
**characterized in that**
the steam blower device (44) comprises at least one steam blower pipe, and the dry content of the fibrous material web (38) can be influenced, or can be adjusted and/or regulated, at least essentially via the said steam blower pipe.

55. Machine according to one of the preceding Claims 24 to 54,
**characterized in that**
in the region of the drying zone the fibrous material web (38) is covered with at least one permeable belt (40), and **in that** means are provided, in particular such as a scraper (46) or similar, in order to remove the air boundary layer carried along with the outer permeable belt (40) covering the fibrous material web (38), before the entry of the belt into the drying zone.

56. Machine according to one of the preceding Claims 24 to 55,
**characterized in that**
in the region of the drying zone at least one suction device (32), in particular a suction box and/or suction roller, is arranged on the side of the fibrous material web (38), or the additional water removal belt, facing away from the hot air hood (36).

57. Machine according to Claim 56,
**characterized in that**
the suction device comprises a suction roller (32) with a suction box defining a suction zone.

58. Machine according to Claim 43,
**characterized in that**
the further permeable belt is formed by a pressure application belt (80), which is subject to a high tension, preferably in a range from approximately 40 to approximately 60 kN/m, and thereby applies a pressure in a pressure application zone, which preferably lies in a range from approximately 0.5 to approximately 1.5 bar.

59. Machine according to Claim 58,
**characterized in that**
the length, as viewed in the web direction of movement (L), of the pressure application zone formed by the permeable pressure application belt (80), is at least essentially defined by the contact region, over which the pressure application belt (80) makes contact with the suction roller.

60. Machine according to one of the preceding Claims 58 to 59,
**characterized in that**
the length, as viewed in the web direction of movement (L), of the pressure application zone formed by the permeable pressure application belt (80), corresponds at least essentially to the length of the suction zone of the suction roller.

61. Machine according to one of the preceding Claims 58 to 60,
**characterized in that**
the drying zone, as viewed in the web direction of movement (L), is shorter than the pressure application zone.

62. Machine according to one of the Claims 58 to 59,
**characterized in that**
the drying zone, as viewed in the web direction of movement (L), is equal to or longer than the pressure application zone.

63. Machine according to one of the preceding Claims 28 to 62,
**characterized in that**
the flow rate (l/min) of the steam is less than the flow rate (l/min) of the hot air.

64. Machine according to Claim 63,
**characterized in that**
at atmospheric pressure the flow rate of the steam is less than 0.5 times, in particular less than 0.3 times, and preferably less than 0.2 times, the flow rate of the hot air.

65. Machine according to one of the preceding Claims 24 to 64,
**characterized in that**
the temperature of the hot air impacting on the fibrous material web (38) can be adjusted, in particular for purposes of influencing the condensation of the steam in the fibrous material web (38).

66. Machine according to one of the preceding Claims 24 to 65,
**characterized in that**
in the drying zone the fibrous material web (38) is covered by a permeable pressure application belt (80), which possesses a permeability of > 170 m³/h (100 cfm), in particular > 510 m³/h (300 cfm), in particular > 850 m³/h (500 cfm) and preferably > 1189 m³/h (700 cfm).

67. Machine according to one of the preceding Claims 24 to 66,
**characterized in that**
the fibrous material web (38) is fed through the drying zone together with a permeable structured belt (40), which possesses a permeability of > 170 m³/h (100 cfm), in particular > 510 m³/h (300 cfm), in particular > 850 m³/h (500 cfm) and preferably > 1189 m³/h (700 cfm).

68. Machine according to one of the preceding Claims 24 to 67,
**characterized in that**
in the drying zone the fibrous material web (38) is covered by a permeable pressure application belt (80), which at least essentially consists of a plastic, in particular polyamide, polyethylene, or polyurethane.

69. Machine according to one of the Claims 28 to 68,
**characterized in that**
in the drying zone the fibrous material web (38) is covered by a permeable pressure application belt (80), which is formed by a metal belt.

70. Machine according to one of the preceding Claims 24 to 69,
**characterized in that**
at least one belt (80, 40, 42), fed together with the fibrous material web (38) through the drying zone, is preheated upstream of the drying zone in the web direction of movement (L).

71. Machine according to Claim 70,
**characterized in that**
a steam heating device an IR heating device, and/or a hot water heating device, is provided for purposes of preheating.

72. Machine according to Claim 70 or 71,
**characterized in that**
at least one inner belt (42), such as in particular the additional water removal belt, fed together with the fibrous material web (38) through the drying zone, can be preheated by means of a hot water heating device.

## Revendications

1. Procédé de séchage d'une bande de matière fibreuse (38), en particulier d'une bande de papier, de carton ou d'essuie-tout, dans lequel la bande de matière fibreuse en mouvement (38) est exposée dans la région d'une zone de séchage amont prédéfinie à de l'air chaud provenant d'une hotte à air chaud (36) et est envoyée à la suite de la zone de séchage à un cylindre frictionneur aval (60), auquel une autre hotte (66) est associée et dans la région duquel la bande de matière fibreuse (38) est de nouveau séchée, dans lequel l'air chaud pour la hotte à air chaud (36) associée à la zone de séchage amont est prélevé au moins en partie dans l'air d'échappement de la hotte (66) associée au cylindre frictionneur aval (60) et la zone de séchage est définie essentiellement par la région dans laquelle la bande de matière fibreuse est exposée à de l'air chaud, **caractérisé en ce que** la bande de matière fibreuse (38) est exposée à de la vapeur au moins localement à l'intérieur de la zone de séchage et **en ce que** la bande de matière fibreuse (38), considérée dans la direction de défilement de la bande (L), est exposée à de la vapeur au moins au début de la zone de séchage afin d'obtenir un gain élevé de siccité.

2. Procédé selon la revendication 1, **caractérisé en ce que** de l'air de séchage provenant d'une source d'air de séchage séparée est envoyé à la hotte à air chaud (36) associée à la zone de séchage amont et cet air de séchage envoyé à la hotte à air chaud (36) est chauffé par de l'air chaud, en particulier au moyen d'un échangeur de chaleur, qui est prélevé dans la hotte (66) associée au cylindre de séchage (60) ou dans l'air d'échappement de celle-ci.

3. Procédé selon l'une quelconque des revendications précédentes, **caractérisé en ce que** l'air chaud prélevé dans la hotte (66) du cylindre de séchage (60) présente une température d'environ 300°C.

4. Procédé selon l'une quelconque des revendications précédentes, **caractérisé en ce que** la hotte à air chaud (36) est alimentée au moins en partie en air chaud, dont la température se situe dans une plage < 250°C, en particulier < 200°C, et de préférence dans une plage d'environ 150°C à environ 200°C.

5. Procédé selon la revendication 1, **caractérisé en ce que** la bande de matière fibreuse (38), considérée dans la direction de défilement de la bande (L), est exposée à de la vapeur à l'intérieur de la première moitié de la longueur totale de la zone de séchage.

6. Procédé selon l'une quelconque des revendications précédentes, **caractérisé en ce que** la bande de matière fibreuse (38), considérée dans la direction de défilement de la bande (L), est exposée d'abord à de la vapeur et ensuite à de l'air chaud.

7. Procédé selon l'une quelconque des revendications 1 à 5, **caractérisé en ce que** la bande de matière fibreuse (38), considérée dans la direction de défilement de la bande (L), est exposée d'abord à de l'air chaud, ensuite à de la vapeur puis de nouveau à de l'air chaud.

8. Procédé selon l'une quelconque des revendications précédentes, **caractérisé en ce que** la bande de matière fibreuse (38), considérée dans la direction de défilement de la bande (L), est exposée à de la vapeur au moins essentiellement sur toute la longueur de la zone de séchage.

9. Procédé selon l'une quelconque des revendications 1 à 7, **caractérisé en ce que** la bande de matière fibreuse (38), considérée dans la direction de défilement de la bande (L), n'est exposée à de la vapeur qu'au moins essentiellement à l'intérieur de la première moitié de la longueur totale de la zone de séchage.

10. Procédé selon la revendication 9, **caractérisé en ce que** la bande de matière fibreuse (38), considérée dans la direction de défilement de la bande (L), est exposée à de la vapeur au moins essentiellement sur la première moitié de la longueur totale de la zone de séchage.

11. Procédé selon l'une quelconque des revendications 1 à 7, **caractérisé en ce que** la bande de matière fibreuse (38), considérée dans la direction de défilement de la bande (L), n'est exposée à de la vapeur qu'au moins essentiellement à l'intérieur du premier tiers de la longueur totale de la zone de séchage.

12. Procédé selon l'une quelconque des revendications 1 à 7, **caractérisé en ce que** la bande de matière fibreuse (38), considérée dans la direction de défilement de la bande (L), est exposée à de la vapeur au moins essentiellement sur le premier tiers de la longueur totale de la zone de séchage.

13. Procédé selon l'une quelconque des revendications 1 à 7, **caractérisé en ce que** la bande de matière fibreuse (38), considérée dans la direction de défilement de la bande (L), n'est exposée à de la vapeur qu'au moins essentiellement à l'intérieur du premier quart de la longueur totale de la zone de séchage.

14. Procédé selon l'une quelconque des revendications 1 à 7, **caractérisé en ce que** la bande de matière fibreuse (38), considérée dans la direction de défilement de la bande (L), est exposée à de la vapeur au moins essentiellement sur le premier quart de la longueur totale de la zone de séchage.

15. Procédé selon l'une quelconque des revendications 1 à 7, **caractérisé en ce que** la bande de matière fibreuse (38), considérée dans la direction de défilement de la bande (L), n'est exposée à de la vapeur qu'au début de la zone de séchage.

16. Procédé selon l'une quelconque des revendications précédentes, **caractérisé en ce que** la bande de matière fibreuse (38) est exposée à de l'air chaud sur la zone de séchage prédéfinie.

17. Procédé selon l'une quelconque des revendications précédentes, **caractérisé en ce que** la bande de matière fibreuse (38), considérée dans la direction de défilement de la bande (L), est exposée au moins localement en même temps aussi bien à de l'air chaud qu'à de la vapeur.

18. Procédé selon l'une quelconque des revendications précédentes, **caractérisé en ce que** la bande de matière fibreuse (38) est guidée à travers la zone de séchage en compagnie d'une bande perméable, en particulier une bande structurée, et d'abord la bande de matière fibreuse et ensuite la bande perméable sont ainsi traversées par l'air chaud ou par la vapeur.

19. Procédé selon l'une quelconque des revendications 1 à 17, **caractérisé en ce que** la bande de matière fibreuse (38) est guidée à travers la zone de séchage en compagnie d'au moins une bande perméable (40), en particulier une bande structurée, et d'abord la bande perméable (40) et ensuite la bande de matière fibreuse (38) sont ainsi traversées par l'air chaud ou par la vapeur.

20. Procédé selon la revendication 19, **caractérisé en ce que** la bande de matière fibreuse (38) est recouverte dans la zone de séchage par au moins une autre bande perméable (80), en particulier une bande de presse, et d'abord l'autre bande perméable (80) ou bande de presse, ensuite la première bande perméable (40) ou bande structurée, et enfin la bande de matière fibreuse (38) sont ainsi traversées par l'air chaud ou par la vapeur.

21. Procédé selon l'une des revendications 19 ou 20, **caractérisé en ce qu'**une bande d'essorage (42), en particulier une bande de feutre, est en plus guidée à travers la zone de séchage en compagnie de la bande de matière fibreuse (38), et d'abord éventuellement l'autre bande perméable (80) ou bande de presse, puis la première bande perméable (40) ou bande structurée et la bande de matière fibreuse (38) et enfin la bande d'essorage supplémentaire (42) sont traversées par l'air chaud ou par la vapeur.

22. Procédé selon l'une quelconque des revendications précédentes, **caractérisé en ce que** la bande de matière fibreuse (38) est soumise dans la zone de séchage, au moins localement, à un séchage par un écoulement à impact.

23. Procédé selon l'une quelconque des revendications précédentes, **caractérisé en ce que** la bande de matière fibreuse (38) est soumise dans la zone de séchage, au moins localement, à un séchage par écoulement traversant.

24. Machine pour la fabrication d'une bande de matière fibreuse (38), en particulier d'une bande de papier, de carton ou d'essuie-tout, avec une zone de séchage disposée en amont, dans la région de laquelle la bande de matière fibreuse en mouvement (38) peut être exposée à de l'air chaud provenant d'une hotte à air chaud (36), et avec un cylindre frictionneur disposé en aval (60), avec une hotte associée (66) pour le séchage additionnel de la bande de matière fibreuse (38), en particulier pour la mise en oeuvre du procédé selon l'une quelconque des revendications précédentes, dans laquelle l'air chaud pour la hotte à air chaud (36) associée à la zone de séchage amont est prélevé au moins en partie dans l'air d'échappement de la hotte (66) associée au cylindre de séchage aval (60) et la zone de séchage est définie essentiellement par la région dans laquelle la bande de matière fibreuse est exposée à de l'air chaud, **caractérisée en ce que** la bande de matière fibreuse (38) peut être exposée à de la vapeur au moins localement à l'intérieur de la zone de séchage et **en ce que** la bande de matière fibreuse (38), considérée dans la direction de défilement de la bande (L), peut être exposée à de la vapeur au moins au début de la zone de séchage pour obtenir une gain élevé de siccité.

25. Machine selon la revendication 24, **caractérisée en ce que** de l'air de séchage provenant d'une source d'air de séchage séparée est envoyé à la hotte à air chaud (36) associée à la zone de séchage amont et cet air de séchage envoyé à la hotte à air chaud (36) est chauffé, en particulier au moyen d'un échangeur de chaleur, par de l'air chaud qui est prélevé dans la hotte (66) associée au cylindre de séchage (60) ou dans l'air d'échappement de celle-ci.

26. Machine selon l'une quelconque des revendications 24 à 25, **caractérisée en ce que** l'air chaud prélevé dans la hotte (66) du cylindre de séchage (60) présente une température d'environ 300°C.

27. Machine selon l'une quelconque des revendications 24 à 26, **caractérisée en ce que** la hotte à air chaud (36) est alimentée au moins en partie avec de l'air chaud, dont la température se situe dans une plage < 250°C, en particulier < 200°C et de préférence dans une plage d'environ 150°C à environ 200°C.

28. Machine selon la revendication 24, **caractérisée en ce que** la bande de matière fibreuse (38), considérée dans la direction de défilement de la bande (L), peut être exposée à de la vapeur à l'intérieur de la première moitié de la longueur totale de la zone de séchage.

29. Machine selon la revendication 28, **caractérisée en ce que** la bande de matière fibreuse (38), considérée dans la direction de défilement de la bande (L), peut être exposée d'abord à de la vapeur et ensuite à de l'air chaud.

30. Machine selon la revendication 28, **caractérisée en ce que** la bande de matière fibreuse (38), considérée dans la direction de défilement de la bande (L), peut être exposée d'abord à de l'air chaud, ensuite à de la vapeur puis de nouveau à de l'air chaud.

31. Machine selon la revendication 24, **caractérisée en ce que** la bande de matière fibreuse (38), considérée dans la direction de défilement de la bande (L), peut être exposée à de la vapeur au moins essentiellement sur toute la longueur de la zone de séchage.

32. Machine selon l'une quelconque des revendications 28 à 30, **caractérisée en ce que** la bande de matière fibreuse (38), considérée dans la direction de défilement de la bande (L), ne peut être exposée à de la vapeur qu'au moins essentiellement à l'intérieur de la première moitié de la longueur totale de la zone de séchage.

33. Machine selon la revendication 32, **caractérisée en ce que** la bande de matière fibreuse (38), considérée dans la direction de défilement de la bande (L), peut être exposée à de la vapeur au moins essentiellement sur la première moitié de la longueur totale de la zone de séchage.

34. Machine selon l'une quelconque des revendications 28 à 30, **caractérisée en ce que** la bande de matière fibreuse (38), considérée dans la direction de défilement de la bande (L), ne peut être exposée à de la vapeur qu'au moins essentiellement à l'intérieur du premier tiers de la longueur totale de la zone de séchage.

35. Machine selon l'une quelconque des revendications 28 à 30, **caractérisée en ce que** la bande de matière fibreuse (38), considérée dans la direction de défilement de la bande (L), peut être exposée à de la vapeur au moins essentiellement sur le premier tiers de la longueur totale de la zone de séchage.

36. Machine selon l'une quelconque des revendications 28 à 30, **caractérisée en ce que** la bande de matière fibreuse (38), considérée dans la direction de défilement de la bande (L), ne peut être exposée à de la vapeur qu'au moins essentiellement à l'intérieur du premier quart de la longueur totale de la zone de séchage.

37. Machine selon l'une quelconque des revendications 28 à 30 **caractérisé en ce que** la bande de matière fibreuse (38), considérée dans la direction de défilement de la bande (L), peut être exposée à de la vapeur au moins essentiellement sur le premier quart de la longueur totale de la zone de séchage.

38. Machine selon l'une quelconque des revendications 28 à 30, **caractérisée en ce que** la bande de matière fibreuse (38), considérée dans la direction de défilement de la bande (L), ne peut être exposée à de la vapeur qu'au début de la zone de séchage.

39. Machine selon l'une quelconque des revendications précédentes 24 à 38, **caractérisée en ce que** la bande de matière fibreuse (38) peut être exposée à de l'air chaud sur la zone de séchage prédéfinie.

40. Machine selon l'une quelconque des revendications précédentes 24 à 39, **caractérisée en ce que** la bande de matière fibreuse (38), considérée dans la direction de défilement de la bande (L), peut être exposée au moins localement en même temps aussi bien à de l'air chaud qu'à de la vapeur.

41. Machine selon l'une quelconque des revendications précédentes 24 à 40, **caractérisée en ce que** la bande de matière fibreuse (38) est guidée à travers la zone de séchage en compagnie d'une bande perméable, en particulier une bande structurée, et d'abord la bande de matière fibreuse et ensuite la bande perméable sont ainsi traversées par l'air chaud ou par la vapeur.

42. Machine selon l'une quelconque des revendications 28 à 38, **caractérisée en ce que** la bande de matière fibreuse (38) est guidée à travers la zone de séchage en compagnie d'au moins une bande perméable (40), en particulier une bande structurée, et d'abord la bande perméable (40) et ensuite la bande de matière fibreuse (38) sont ainsi traversées par l'air chaud ou par la vapeur.

43. Machine selon la revendication 42, **caractérisée en ce que** la bande de matière fibreuse (38) est recouverte dans la zone de séchage par au moins une autre bande perméable (80), en particulier une bande de presse, et d'abord l'autre bande perméable (80) ou bande de presse, ensuite la première bande perméable (40) ou bande structurée, et enfin la bande de matière fibreuse (38) sont ainsi traversées par l'air chaud ou par la vapeur.

44. Machine selon la revendication 42 ou 43, **caractérisé en ce qu'**une bande d'essorage (42), en particulier une bande de feutre, est en plus guidée à travers la zone de séchage en compagnie de la bande de matière fibreuse (38), et d'abord éventuellement l'autre bande perméable (80) ou bande de presse, puis la première bande perméable (40) ou bande structurée et la bande de matière fibreuse (38) et enfin la bande d'essorage supplémentaire (42) sont traversées par l'air chaud ou par la vapeur.

45. Machine selon l'une quelconque des revendications précédentes 24 à 44, **caractérisée en ce qu'**il est prévu au moins une hotte à air chaud (36) pour l'exposition de la bande de matière fibreuse (38) à de l'air chaud.

46. Machine selon l'une quelconque des revendications 28 à 45, **caractérisée en ce qu'**il est prévu au moins un dispositif de soufflage de vapeur (44), en particulier un tube de soufflage de vapeur ou un caisson de soufflage de vapeur, pour l'exposition de la bande de matière fibreuse (38) à de la vapeur.

47. Machine selon la revendication 46, **caractérisée en ce que** le dispositif de soufflage de vapeur (44) s'étend au moins essentiellement sur toute la largeur de la hotte à air chaud (36) mesurée transversalement à la direction de défilement de la bande.

48. Machine selon la revendication 46 ou 47, **caractérisée en ce que** le dispositif de soufflage de vapeur (44) est disposé au moins en partie à l'intérieur de la hotte à air chaud (36).

49. Machine selon la revendication 46 ou 47, **caractérisée en ce que** le dispositif de soufflage de vapeur (44), considéré dans la direction de défilement de la bande (L), est disposé avant la hotte à air chaud (36).

50. Machine selon l'une quelconque des revendications précédentes 46 à 49, **caractérisée en ce que** le dispositif de soufflage de vapeur (44) comprend au moins un tube de soufflage de vapeur avec des ouvertures, dont le diamètre se situe dans une plage d'environ 5 à environ 1 mm et de préférence dans une plage d'environ 4 à environ 2,5 mm.

51. Machine selon l'une quelconque des revendications précédentes 46 à 50, **caractérisée en ce que** la bande de matière fibreuse (38) est recouverte dans la zone de séchage par au moins une bande perméable (40), et **en ce que** la distance entre le dispositif de soufflage de vapeur (44) et la bande perméable extérieure recouvrant la bande de matière fibreuse (38) est < 30 mm, en particulier < 20 mm, en particulier < 15 mm et de préférence 10 mm.

52. Machine selon l'une quelconque des revendications précédentes 46 à 51, **caractérisée en ce que** le dispositif de soufflage de vapeur (44) comprend au moins un tube de soufflage de vapeur avec des ouvertures, qui sont disposées à une distance mutuelle < 20 mm, en particulier < 10 mm et de préférence < 7,5 mm.

53. Machine selon l'une quelconque des revendications précédentes 46 à 52, **caractérisée en ce que** le dispositif de soufflage de vapeur (44) comprend au moins un caisson de soufflage de vapeur et le profil transversal d'humidité de la bande de matière fibreuse (38) peut être réglé et/ou régulé au moyen de celui-ci.

54. Machine selon l'une quelconque des revendications précédentes 46 à 53, **caractérisée en ce que** le dispositif de soufflage de vapeur (44) comprend au moins un tube de soufflage de vapeur et la siccité de la bande de matière fibreuse (38) peut être influencée ou réglée et/ou régulée au moins essentiellement au moyen de ce tube de soufflage de vapeur.

55. Machine selon l'une quelconque des revendications précédentes 24 à 54, **caractérisée en ce que** la bande de matière fibreuse (38) est recouverte dans la région de la zone de séchage par au moins une bande perméable (40) et **en ce qu'**il est prévu des moyens, comme en particulier un racloir (46) ou analogue, pour évacuer la couche limite d'air entraînée avec la bande perméable extérieure (40) recouvrant la bande de matière fibreuse (38), avant l'entrée de la bande dans la zone de séchage.

56. Machine selon l'une quelconque des revendications précédentes 24 à 55, **caractérisée en ce qu'**au moins un dispositif d'aspiration (32), en particulier un caisson aspirant et/ou un rouleau aspirant, est disposé dans la région de la zone de séchage, sur le côté de la bande de matière fibreuse (38) ou de la bande d'essorage supplémentaire situé à l'opposé de la hotte à air chaud (36).

57. Machine selon la revendication 56, **caractérisée en ce que** le dispositif d'aspiration comprend un rouleau aspirant (32) avec un caisson aspirant définissant une zone d'aspiration.

58. Machine selon la revendication 43, **caractérisée en ce que** l'autre bande perméable est formée par une bande de presse (80), qui se trouve sous une contrainte élevée, de préférence de l'ordre d'environ 40 à 60 kN/m et exerce ainsi dans une zone de presse une pression d'application, qui se situe de préférence dans une plage d'environ 0,5 à environ 1,5 bar.

59. Machine selon la revendication 58, **caractérisée en ce que** la longueur considérée dans la direction de défilement de la bande (L) de la zone de presse formée par la bande de presse perméable (80) est définie au moins essentiellement par la zone de contact sur laquelle la bande de presse (80) embrasse le rouleau aspirant.

60. Machine selon l'une quelconque des revendications précédentes 58 à 59, **caractérisée en ce que** la longueur considérée dans la direction de défilement de la bande (L) de la zone de presse formée par la bande de presse perméable (80) correspond au moins essentiellement à la longueur de la zone d'aspiration du rouleau aspirant.

61. Machine selon l'une quelconque des revendications précédentes 58 à 60, **caractérisée en ce que** la zone de séchage considérée dans la direction de défilement de la bande (L) est plus courte que la zone de presse.

62. Machine selon l'une quelconque des revendications 58 à 59, **caractérisée en ce que** la zone de séchage considérée dans la direction de défilement de la bande (L) est égale à ou plus longue que la zone de presse.

63. Machine selon l'une quelconque des revendications précédentes 28 à 62, **caractérisée en ce que** le débit (l/min) de la vapeur est inférieur au débit (l/min) de l'air chaud.

64. Machine selon la revendication 63, **caractérisée en ce que**, à la pression atmosphérique, le débit de la vapeur est inférieur à 0,5 fois, en particulier inférieur à 0,3 fois et de préférence inférieur à 0,2 fois le débit de l'air chaud.

65. Machine selon l'une quelconque des revendications précédentes 24 à 64, **caractérisée en ce que** la température de l'air chaud frappant la bande de matière fibreuse (38) est réglable, en particulier pour influencer la condensation de la vapeur dans la bande de matière fibreuse (38).

66. Machine selon l'une quelconque des revendications précédentes 24 à 65, **caractérisée en ce que** la bande de matière fibreuse (38) est recouverte dans la zone de séchage par une bande de presse perméable (80), qui présente une perméabilité > 170 m³/h (100 cfm), en particulier > 510 m³/h (300 cfm), en particulier > 850 m³/h (500 cfm) et de préférence > 1189 m³/h (700 cfm).

67. Machine selon l'une quelconque des revendications précédentes 24 à 66, **caractérisée en ce que** la bande de matière fibreuse (38) est guidée à travers la zone de séchage en compagnie d'une bande structurée perméable (40) qui présente une perméabilité > 170 m³/h (100 cfm), en particulier > 510 m³/h (300 cfm), en particulier 850 m³/h (500 cfm) et de préférence > 1189 m³/h (700 cfm).

68. Machine selon l'une quelconque des revendications précédentes 24 à 67, **caractérisée en ce que** la bande de matière fibreuse (38) est recouverte dans la zone de séchage par une bande de presse perméable (80), qui se compose au moins essentiellement de matière plastique, en particulier de polyamide, de polyéthylène, de polyuréthane.

69. Machine selon l'une quelconque des revendications 28 à 68, **caractérisée en ce que** la bande de matière fibreuse (38) est recouverte dans la zone de séchage par une bande de presse perméable (80), qui est formée par une bande métallique.

70. Machine selon l'une quelconque des revendications précédentes 24 à 69, **caractérisée en ce qu'**au moins une bande (80, 40, 42) guidée à travers la zone de séchage en compagnie de la bande de matière fibreuse (38) est préchauffée avant la zone de séchage dans la direction de défilement de la bande (L).

71. Machine selon la revendication 70, **caractérisée en ce qu'**il est prévu pour le préchauffage un dispositif de chauffage à la vapeur, un dispositif de chauffage par IR et/ou un dispositif de chauffage à l'eau chaude.

72. Machine selon la revendication 70 ou 71, **caractérisée en ce qu'**au moins une bande intérieure (42) guidée à travers la zone de séchage en compagnie de la bande de matière fibreuse (38), comme notamment la bande d'essorage supplémentaire, peut être chauffée au moyen d'un dispositif de chauffage à l'eau chaude.
